# EUROPÄISCHE PATENTSCHRIFT

(11) **EP 0 416 349 B1**
(45) Veröffentlichungstag und Bekanntmachung des Hinweises auf die Patenterteilung: **23.11.1994**
(21) Anmeldenummer: 90115772.7
(22) Anmeldetag: 17.08.1990
(51) Int. Cl.: D01H 4/24

(54) **Offenend-Spinnvorrichtung**
Open end spinning machine
Métier à filer à bout libre

(30) Priorität: 08.09.1989 DE 3929892
(43) Veröffentlichungstag der Anmeldung: 13.03.1991
(73) Patentinhaber: Rieter Ingolstadt Spinnereimaschinenbau AG, 85055 Ingolstadt (DE)
(72) Erfinder: Deisinger, Franz, D-8070 Ingolstadt (DE)

(56) Entgegenhaltungen:
- EP-A- 0 071 893
- DE-A- 2 735 311
- DE-A- 3 740 708
- FR-A- 2 332 349
- GB-A- 1 029 361

## Beschreibung

Die vorliegende Erfindung betrifft eine Offenend-Spinnvorrichtung mit einem in einem Rotorgehäuse angeordneten Spinnrotor und einer an einer Druckluftquelle angeschlossenen Druckluftleitung, die in einer das Rotorgehäuse schließenden Abdeckung angeordnet und auf die Innenfläche des Spinnrotors gerichtet ist und welcher ein pulsierender Druckluftstrom zuführbar ist.

Eine derartige Vorrichtung ist durch die DE-2.735.311 A1 bekannt. Gemäß dieser bekannten Vorrichtung ist in der Druckluftleitung ein Pneumatikventil angeordnet, das mit Hilfe eines Elektromagneten gesteuert wird. Dieser Elektromagnet wird mit Hilfe eines Impulsgebers gesteuert, so daß dem Spinnrotor die Reinigungsluft mit der gewünschten Frequenz zugeführt wird. Die Steuerung des Elektromagneten mit der gewünschten Frequenz erfordert einerseits den erwähnten Impulsgeber und andererseits Elektromagneten, die außerordentlich flink auf derartige Impulsgeber reagieren. Dies ist mit einem relativ hohen Aufwand verbunden.

Aufgabe der vorliegenden Erfindung ist es deshalb, eine rein pneumatisch arbeitende Schaltvorrichtung zu schaffen. Dabei soll diese Schaltvorrichtung so ausgebildet sein, daß nicht nur ein pulsierender Druckluftstrom erzeugt wird, sondern der Druckluftstrom soll darüber hinaus steile Flanken aufweisen, so daß sehr plötzliche Übergänge von der Luftzuführung zur Zuführpause und von der Pause zur erneuten Luftzuführung entstehen.

Diese Aufgabe wird erfindungsgemäß dadurch gelöst, daß der Schaltvorrichtung eine Absperrvorrichtung zugeordnet ist und die Schaltvorrichtung ein Gehäuse mit einer Druckkammer, in welche eine an die Druckluftquelle angeschlossene Steuerluft-Zuführleitung einmündet, eine in das Gehäuse einmündende Steuerluft-Abführleitung sowie ein Verschlußorgan aufweist zum wechselweisen Verbinden und Trennen von Druckkammer und Steuerluft-Abführleitung und zur Steuerung der Zufuhr von Druckluft von der Druckluftquelle zur Druckluftleitung, wobei das Verschlußorgan in einer Bewegungsrichtung durch den in der Druckkammer wirksamen Druck und in entgegengesetzter Bewegungsrichtung durch ein elastisches Element beaufschlagt ist. Der in der Druckkammer sich aufbauende Druck bestimmt die Freigabe der Druckluftzufuhr zum Spinnrotor bzw. die Beendigung dieser Druckluftzufuhr. Wird nämlich eine bestimmte Druckschwelle überschritten, so gibt die Schaltvorrichtung die Zufuhr der Druckluft in den Spinnrotor frei, wobei sich der Druck in der Druckkammer rasch wieder abbauen kann, so daß der Druck wieder eine gewisse Mindestgrenze unterschreitet und die Druckluftzufuhr in den Rotor wieder unterbindet. Das Verschlußorgan kann dabei durch den sich in der Druckkammer aufbauenden Druck entweder von der Unterbruch-Stellung in die Reinigungsstellung und durch ein elastisches Element von dieser Reinigungsstellung wieder zurück in die Unterbruch-Stellung gebracht werden. Es ist jedoch bei entsprechender Ausgestaltung der erfindungsgemäßen Vorrichtung auch umgekehrt möglich, das Verschlußorgan aus der Unterbruch-Stellung mit Hilfe des elastischen Elementes in die Reinigungsstellung und durch den sich in der Druckkammer aufbauenden Druck aus der Reinigungsstellung wieder zurück in die Unterbruch-Stellung zu bringen.

Gemäß einer vorteilhaften Ausbildung des Erfindungsgegenstandes weist das Verschlußorgan eine die Druckkammer begrenzende Kolbenscheibe auf, die im Gehäuse von der einen Seite der Steuerluft-Abführleitung bis auf deren andere Seite verschiebbar ist. Auf diese Weise wird durch die Kolbenscheibe die Druckkammer abwechselnd mit der Steuerluft-Abführleitung verbunden und wieder von dieser getrennt, wobei durch das Verbinden der Druckkammer mit der Steuerluft-Abführleitung sich der Druck in der Druckkammer abbauen kann, wodurch die Rückkehr der Kolbenscheibe in die Ausgangsstellung ermöglicht wird.

Die Frequenz, mit welcher die Druckluft dem Spinnrotor zugeführt wird, kann in unterschiedlicher Weise gesteuert werden. Gemäß einer vorteilhaften Ausbildung der erfindungsgemäßen Vorrichtung sind in unterschiedlichem Abstand von der Zuluftleitung mehrere absperrbare Steuerluft-Abführleitungen angeordnet. Je nachdem, welche dieser Steuerluft-Abführleitungen freigegeben ist, muß die Kolbenscheibe einen kleineren oder größeren Hubweg ausführen, bis die in der Druckkammer angesammelte Druckluft aus der freigegebenen Steuerluft-Abführleitung entweichen kann. Hierdurch ergeben sich auch unterschiedliche Zeiten und Frequenzen für die Druckluftzufuhr in den Spinnrotor.

Die aus der Druckkammer entweichende Druckluft kann in die Atmosphäre abgegeben werden. Es ist jedoch auch möglich, diese Druckluft für die Reinigung des Spinnrotors zu verwenden, weshalb gemäß einer weiteren vorteilhaften Ausbildung des Erfindungsgegenstandes die Steuerluft-Abführleitung in die Druckluftleitung einmündet.

Gemäß einer weiteren vorteilhaften Ausbildung der erfindungsgemäßen Vorrichtung weist das Verschlußorgan neben der die Druckkammer begrenzenden Kolbenscheibe noch eine zweite Kolbenscheibe auf, die im Abstand von der ersten Kolbenscheibe angeordnet ist. Eine solche Ausbildung mit zwei Kolbenscheiben ist die Voraussetzung dafür, daß dem Spinnrotor in beiden Endstellungen des Verschlußorgans ein Reinigungsstrom zugeführt werden kann.

Gemäß einer vorteilhaften Ausbildung der erfindungsgemäßen Vorrichtung ist das elastische Element in einer Kammer angeordnet, in welche die Steuerluft-Zuführleitung einmündet, wobei die Druckkammer mit der Steuerluft-Abführleitung in Verbindung steht und durch die der Druckkammer abgewandte Kolbenscheibe abwechselnd mit der Reinigungsluft-Zuführleitung oder mit einer zwischen den beiden Kolbenscheiben ins Gehäuse einmündenden Steuerluft-Abführleitung in Verbindung bringbar ist. In der Ausgangsstellung steht die Kammer, in welche die Steuerluft-Zuführleitung einmündet, mit der Druckkammer in Verbindung. Gleichzeitig steht auch die Steuerluft-Abführleitung mit der Steuerluft-Zuführleitung in Verbindung. Es baut sich zunächst in der Druckkammer ein Druck auf, bis schließlich das Verschlußorgan die Verbindung zwischen Steuerluft-Zuführleitung und Steuerluft-Abführleitung verschließt und die Verbindung zwischen Druckkammer und der Reinigungsluft-Abführleitung und der Steuerluft-Abführleitung in Verbindung gebracht wird. Sowohl die durch die Steuerluft-Abführleitung als auch die durch die Reinigungsluft-Abführleitung entweichende Druckluft kann für Reinigungszwecke herangezogen werden. Durch das Abführen der Druckluft aus der Druckkammer sinkt in dieser der Druck, so daß das Verschlußorgan in die Ausgangsstellung zurückkehren kann. Durch diese Vorrichtung wird über die Steuerluft-Abführleitung stets Luft abgeführt, während durch die Reinigungsluft-Abführleitung ein pulsierender Druckluftstrom abgeführt wird.

Gemäß einer anderen alternativen Ausbildung des Erfindungsgegenstandes sind zwei voneinander unabhängige Leitungen vorgesehen, die durch die Schaltvorrichtung hindurch geführt sind. Hierbei münden in das Gehäuse eine Reinigungsluft-Zuführleitung und eine mit der Druckluftleitung, die in den Rotor einmündet, in Verbindung stehende Reinigungsluft-Abführleitung, welche durch die der Druckkammer abgewandte Kolbenscheibe voneinander getrennt sind, solange sich die die Druckkammer begrenzende Kolbenscheibe zwischen der Steuerluft-Zuführleitung und der Steuerluft-Abführleitung befindet, und welche sich zwischen den beiden Kolbenscheiben befinden, wenn die die Druckkammer begrenzende Kolbenscheibe die Verbindung zwischen der Steuerluft-Zuführleitung und der Steuerluft-Abführleitung freigibt. Auf diese Weise kann für die Steuerluft ein ganz anderer Unterdruck gewählt werden als für die dem Spinnrotor zugeführte Reinigungsluft, wodurch die Steuerfrequenz der Schaltvorrichtung unabhängig von dem Druck der Reinigungsluft gewählt werden kann. Vorteilhafterweise sind deshalb auch die Steuerluft-Zuführleitung und die Reinigungsluft-Zuführleitung mit unterschiedlichem Druck beaufschlagbar.

Es kann wünschenswert sein, wenn für die Reinigung des Spinnrotors - unabhängig davon, ob sowohl die aus der Steuerluft-Abführleitung und aus der Reinigungsluft-Abführleitung austretende Druckluft für die Reinigung des Spinnrotors Anwendung findetDruckluft mit unterschiedlichem Druck Anwendung findet. Aus diesem Grunde ist gemäß einer vorteilhaften Weiterbildung der erfindungsgemäßen Vorrichtung vorgesehen, daß die Reinigungsluft-Zuführleitung über eine Umschaltvorrichtung im Wechsel an eine Druckluft mit hohem Überdruck oder an eine Druckluft mit geringerem Überdruck führende Druckluft-Zuführleitung anschließbar ist.

Die Frequenz, mit welcher dem Spinnrotor Druckluft zugeführt wird, kann auf verschiedene Weise gesteuert werden. Gemäß einer weiteren einfachen und vorteilhaften Ausführung ist zu diesem Zweck der Abstand zwischen den beiden Kolbenscheiben variabel. Dabei können die beiden Kolbenscheiben über eine Schraubverbindung miteinander verbunden sein. Damit sich die beiden Kolbenscheiben relativ zueinander in ihrem Abstand einstellen lassen, ist es vorteilhaft, daß der einen Kolbenscheibe eine vom Gehäuse getragene Drehsicherung zugeordnet ist, während die andere Kolbenscheibe mit einem in Bewegungsrichtung dichtend bis außerhalb des Gehäuses reichenden drehbaren Stellelement verbunden ist.

Es ist aber auch möglich, die beiden Kolbenscheiben unter Zwischenschaltung eines elastischen Elementes axial beweglich aneinander abzustützen, wobei zur gegenseitigen Führung kooperierende koaxiale Führungen vorgesehen sind. Auf diese Weise kann das Verhältnis zwischen den Zeiten, während welcher eine Verbindung zwischen der Reinigungsluft-Zuführleitung und der Reinigungsluft-Abführleitung oder zwischen der Steuerluft-Zuführleitung und der Steuerluft-Abführleitung freigegeben ist, gesteuert werden.

Wie bereits erwähnt, ist es dann, wenn separate Steuerluft- und Reinigungsluft-Abführleitungen vorgesehen sind, möglich, diese beiden Luftströme dem Spinnrotor zur Reinigung zuzuführen. In diesem Fall können beide Reinigungsluftströme in ein und dieselbe Druckluftleitung einmünden. Vorteilhafter ist es jedoch, daß dann, wenn sowohl die Reinigungsluft-Abführleitung als auch die Steuerluft-Abführleitung für die Reinigung des Spinnrotors Anwendung finden, diese beiden Abführleitungen in zwei unabhängig voneinander auf die Innenfläche des Spinnrotors gerichtete Druckluftleitungen einmünden. Auf diese Weise gibt es an beiden Einwirkstellen pulsierende Druckluftströme, die sich praktisch nicht beeinträchtigen.

Die Schaltvorrichtung kann unterschiedlich ausgebildet werden. So kann gemäß einer weiteren vorteilhaften Ausbildung vorgesehen sein, daß die Druckkammer auf ihrer der Steuerluft-Abführleitung zugewandten Seite durch eine Wand mit einer Öffnung begrenzt ist, die durch einen Ventilsitz umgeben ist, an welchen das Verschlußorgan zur Anlage bringbar ist. Um auch bei einer derartigen Ausführung, bei welcher das Verschlußorgan nicht als Kolben mit einer Gleitdichtung ausgebildet zu sein braucht, die Schaltzeiten zu vergrößern, weist zweckmäßigerweise das Verschlußorgan auf seiner der Öffnung zugewandten Seite eine kammerartige Ausnehmung auf. Dabei ist es von Vorteil, wenn der Querschnitt der Öffnung kleiner ist als der Querschnitt der kammerartigen Ausnehmung im Verschlußorgan, da sich dann ein Druckausgleich zwischen der Druckkammer und der kammerartigen Ausnehmung im Verschlußorgan nur verzögert einstellt. Um die Größe der kammerartigen Ausnehmung dem jeweils gewünschten Zweck anpassen zu können, ist vorteilhafterweise ein in die kammerartige Ausnehmung einsetzbarer Einsatz vorgesehen. Dieser Einsatz kann austauschbar oder auch innerhalb der kammerartigen Ausnehmung axial verstellbar sein. Es ist weiterhin von Vorteil, wenn auch der Querschnitt der Öffnung mit Hilfe eines Einsatzes veränderbar ist.

Es kann zweckmäßig sein, wenn dem Spinnrotor nicht nur ein pulsierender Druckluftstrom zugeführt werden kann, sondern wenn alternativ auch ein gleichförmiger Druckluftstrom in das Innere des Spinnrotors geleitet werden kann. Zu diesem Zweck kann in weiterer vorteilhafter Ausgestaltung des Erfindungsgegenstandes vorgesehen sein, daß die Druckluftleitung unter Umgehung der Schaltvorrichtung über eine Absperrvorrichtung mit der Druckluftquelle verbindbar ist. Eine solche Ausbildung der erfindungsgemäßen Vorrichtung ist insbesondere dann von Vorteil, wenn die Druckluftleitung in der Abdeckung angeordnet ist, welche das Rotorgehäuse auch während des normalen Spinnprozesses abdeckt. In diesem Fall kann es vorteilhaft sein, auch nach Durchführung der Rotorreinigung noch einen relativ schwachen Druckluftstrom in das Innere des Spinnrotors zu leiten. Bei einer derartigen Ausbildung der Offenend-Spinnvorrichtung ist gemäß einer weiteren vorteilhaften Ausgestaltung des Erfindungsgegenstandes dann, wenn eine erste, Druckluft mit hohem Überdruck führende Druckluft-Zuführleitung und eine zweite, Druckluft mit geringerem Überdruck führende Druckluftleitung vorgesehen ist, zweckmäßigerweise die Druckluftleitung über die Absperrvorrichtung mit der Druckluft mit geringerem Überdruck führenden Druckluft-Zuführleitung verbunden.

Damit wahlweise ein Druckluftstrom hohen Überdruckes und ein Druckluftstrom niedrigeren Überdruckes zur Verfügung stehen kann, kann weiterhin vorgesehen werden, daß der Absperrvorrichtung eine Umschaltvorrichtung vorgeschaltet ist, durch welche die Druckluftleitung im Wechsel an die Druckluft mit hohem Überdruck oder an die Druckluft mit niedrigerem Überdruck führende Druckluft-Zuführleitung anschließbar ist.

Die Frequenz des Reinigungsluftstromes hängt einerseits von der Dimension der Druckkammer und/oder der kammerartigen Ausnehmung im Verschlußorgan ab. Andererseits hängt diese Frequenz aber auch von dem Druck der Steuerluft ab. Um auf einfache Weise die Steuerfrequenz ohne irgendwelche Umstellungen oder Justierungen zumindest zwischen zwei Stufen umschalten zu können, ist es vorteilhaft, wenn die Steuerluft-Zuführleitung und/oder die Reinigungsluft-Zuführleitung über eine Umschaltvorrichtung wechselweise an eine Druckluft mit hohem Überdruck oder an eine Druckluft mit niedrigerem Überdruck führende Druckluft-Zuführleitung anschließbar ist.

Um sicherzustellen, daß die Schaltvorrichtung unabhängig vom Füllungsgrad der Druckkammer bei Unterbrechen der Steuerluft-Zuführung zur Druckkammer stets eine definierte Grundstellung einnehmen kann, ist es von Vorteil, wenn die Steuerluft-Zuführleitung über eine Umschaltvorrichtung wechselweise mit einer Druckluft-Zuführleitung oder mit der Atmosphäre verbindbar ist. Auf diese Weise erfolgt dann, wenn die Steuerluft-Zuführleitung nicht mit der Druckluft-Zuführleitung verbunden ist, stets eine Entleerung der Druckkammer.

Vorteilhafterweise ist der Absperr- und/oder evtl. vorgesehenen Umschaltvorrichtung ein Elektromagnet als Antrieb zugeordnet. Da hiermit lediglich eine Verbindung hergestellt bzw. unterbrochen werden muß, ohne daß dieser Elektromagnet auch der Erzeugung eines pulsierenden Druckluftstromes dient, ist diese Steuervorrichtung sehr einfach.

Die Abdeckung kann gemäß einer vorteilhaften Ausbildung des Erfindungsgegenstandes Teil einer längs einer Vielzahl gleichartiger Offenend-Spinnvorrichtungen verfahrbaren Wartungsvorrichtung sein, die eine Steuervorrichtung trägt, mit welcher der Elektromagnet oder die Elektromagneten einer Offenend-Spinnvorrichtung zumindest während der Wartung dieser Spinnvorrichtung steuermäßig in Verbindung steht oder stehen. Alternativ kann auch vorgesehen sein, daß die Abdeckung Teil der Offenend-Spinnvorrichtung ist und der Elektromagnet oder die Elektromagneten einer Offenend-Spinnvorrichtung mit einer Steuervorrichtung steuermäßig in Verbindung steht bzw. stehen.

Auch im letzten Fall kann vorgesehen sein, daß der Offenend-Spinnvorrichtung eine längs einer Vielzahl gleichartiger Offenend-Spinnvorrichtungen verfahre Wartungsvorrichtung zustellbar ist und der zumindest eine Elektromagnet einer jeden Offenend-Spinnvorrichtung durch die Wartungsvorrichtung steuerbar ist. Weiterhin kann hierbei vorgesehen sein, daß einer oder ggf. auch mehrere Elektromagneten wahlweise durch die Wartungsvorrichtung oder durch eine von der Wartungsvorrichtung unabhängige Steuervorrichtung aus ansteuerbar ist bzw. sind.

Eine weitere Einstellmöglichkeit für die Frequenz des Reinigungsluftstromes ergibt sich, wenn das elastische Element einstellbar ist. Dieses kann dabei prinzipiell verschieden ausgebildet sein, doch ist es besonders vorteilhaft, das elastische Element als Druckfeder auszubilden.

Der Erfindungsgegenstand ermöglicht in seinen verschiedenen Formen rein pneumatisch die Erzeugung eines pulsierenden Reinigungsluftstromes, wobei es sogar möglich ist, die Frequenz dieses Luftstromes voreinzustellen. Elektrische Impulsgeber und äußerst flinke Elektromagneten sind somit nicht erforderlich. Auf diese Weise ist es dann, wenn eine derartige Schaltvorrichtung an der einzelnen Spinnstelle vorgesehen ist, auch möglich, die einzelnen Spinnstellen unterschiedlich einzustellen, wodurch eine Anpassung an unterschiedliches Material, das an den einzelnen Spinnstellen versponnen wird, sowie unterschiedliche Rotoren (Form, Laufzeit) möglich ist. Auf diese Weise wird eine stets optimale Rotorreinigung gewährleistet. Ist eine derartige Reinigungsvorrichtung pro Spinnstelle vorgesehen, so kann die Reinigung auch von Hand eingeleitet werden. Andererseits ist es möglich, zusätzlich oder alternativ die Reinigungsvorrichtung an einer Wartungsvorrichtung vorzusehen, die längs einer Maschine mit einer Vielzahl von Offenend-Spinnvorrichtungen entlang fährt. Dies ist eine besonders kostengünstige Lösung.

Mehrere Ausführungsbeispiele werden nachstehend anhand von Zeichnungen näher erläutert. Es zeigen:
- Figur 1: im Schema eine erste Ausbildung einer Vorrichtung gemäß der vorliegenden Erfindung, bei welcher die Steuerluft gleichzeitig als Reinigungsluft dient;
- Figur 2: im Querschnitt eine Schaltvorrichtung, bei welcher die Druckfeder-Beaufschlagung des Verschlußorganes einstellbar ist;
- Figur 3: im Querschnitt eine Abwandlung der in Figur 2 gezeigten Vorrichtung mit mehreren Einstellmöglichkeiten für die Beeinflussung der Schaltfrequenz;
- Figur 4: im Schema eine Ausbildung der erfindungsgemäßen Schaltvorrichtung mit zwei Kolbenscheiben und mehreren Steuerluft-Abführleitungen;
- Figur 5: im Schema eine Abwandlung der erfindungsgemäßen Vorrichtung mit mehreren, in das Rotorinnere geführten Druckluftleitungen und mit zwei unter unterschiedlichem Druck stehenden Druckluft-Zuführleitungen;
- Figur 6: eine Abwandlung der in Figur 5 gezeigten Vorrichtung im Schema; und
- Figur 7: im schematischen Querschnitt eine andere Ausbildung einer Schaltvorrichtung mit zwei Kolbenscheiben.

Das Grundprinzip wird zunächst mit Hilfe der in Fig. 1 gezeigten Vorrichtung erläutert, wobei alle für das Verständnis der Erfindung nicht erforderlichen Details in der Darstellung weggelassen wurden.

Figur 1 zeigt von einer Spinnstelle - von welchen üblicherweise eine Vielzahl in einer Spinnmaschine nebeneinander angeordnet sind - einen Spinnrotor 1, der in einem Rotorgehäuse 10 drehbar gelagert ist, welches in üblicher Weise an einen Saugkanal 11 zur Erzeugung eines Spinnunterdruckes angeschlossen ist.

Das Rotorgehäuse 10 wird durch eine Abdeckung 12 geschlossen, die in üblicher und daher nicht gezeigter Weise einen Faserspeisekanal trägt, durch welchen Fasern in das Innere des Spinnrotors 1 geleitet werden können. Darüber hinaus trägt die Abdeckung 12 ebenfalls in nicht gezeigter Weise einen Fadenabzugskanal, durch welchen hindurch ein durch das Einbinden der Fasern erzeugter Faden aus dem Inneren des Spinnrotors 1 wieder abgezogen werden kann.

In der Abdeckung 12 ist eine Druckluftleitung 2 angeordnet, durch welche hindurch dem Spinnrotor 1 Druckluft zugeführt werden kann.

Die Abdeckung 12 kann durch den üblichen Rotordeckel gebildet werden, der die Spinnkammer 10 während des Spinnprozesses abdeckt. In diesem Fall ist die Druckluftleitung 2 zusätzlich zu dem erwähnten Faserspeisekanal und dem Abzugsrohr in der Abdekkung 12 angeordnet. Die Abdeckung kann jedoch auch Teil einer nicht gezeigten Wartungsvorrichtung sein, die längs der Spinnmaschine verfahrbar ist und die anstelle des normalen Rotordeckels während der Rotorreinigung das jeweilis gewartete Rotorgehäuse 10 verschließt.

Die Druckluftleitung 2 mündet in an sich bekannter Weise in tangentialer Richtung - in Fig. 1 lediglich aus Darstellungsgründen koaxial dargestellt - gegen die Innenwand des Spinnrotors 1.

Zur Erzeugung der für die Reinigung des Spinnrotors 1 erforderlichen Druckluft ist eine Druckluftquelle 3 vorgesehen, an welche eine Druckluft-Zuführleitung 30 angeschlossen ist. Wie Fig. 1 zeigt, erstreckt sich bei Spinnmaschinen mit einer Vielzahl von nebeneinander angeordneten Spinnstellen mit je einem Spinnrotor 1 die Druckluft-Zuführleitung 30 über eine Vielzahl von Spinnstellen, wobei pro Spinnstelle von dieser Druckluft-Zuführleitung 30 je eine Steuerluft-Zuführleitung 4 abzweigt. In dieser Steuerluft-Zuführleitung ist eine Absperrvorrichtung 5 vorgesehen, der eine Schaltvorrichtung 6 folgt.

Die Schaltvorrichtung 6 besitzt ein Gehäuse 60 in der Form eines Zylinders, in welches an ihrem einen Ende - in der Stirnfläche oder in der Mantelfläche - die Steuerluft-Zuführleitung 4 einmündet. Im Gehäuse 60 wird ein Verschlußorgan 7 axial beweglich geführt, das eine Kolbenstange 610 aufweist, die dichtend durch die Stirnseite 609 des Gehäuses 60 auf dessen der Einmündung der Steuerluft-Zuführleitung 4 abgewandten Ende aus dem Gehäuse 60 herausgeführt wird. Die Kolbenstange 610 trägt auf ihrem der Einmündung der Zuluft-Zuführleitung 4 zugewandten Ende eine Kolbenscheibe 611. Die Kolbenscheibe 611 ist durch eine Druckfeder 65 beaufschlagt, welche die Kolbenstange 610 umgibt. Zur Begrenzung des Hubweges des Kolbens 61 in Richtung zu dem Gehäuseende, in welches die Steuerluft-Zuführleitung 4 einmündet, ist zwischen dieser Einmündung der Steuerluft-Zuführleitung 4 und der Kolbenscheibe 611 im Gehäuse 60 ein ringförmiger Anschlag 600 vorgesehen.

Durch die Kolbenscheibe 611 wird eine Druckkammer 62 begrenzt, die mit der Mündung der Steuerluft-Zuführleitung 4 in steter Verbindung ist und welche durch Verschieben des Verschlußorgans 7 ihre Größe verändert.

Auf der der Druckkammer 62 abgewandten Seite der am Anschlag 600 anliegenden Kolbenscheibe 611 mündet in das Innere des Gehäuses 60 eine Steuerluft-Abführleitung 40 ein, die bei dem gezeigten Ausführungsbeispiel in die Druckluftleitung 2 übergeht.

Die Anordnung der Mündung der Steuerluft-Abführleitung 40 sowie die Kennwerte der Druckfeder 65 sind so gewählt, daß die Kolbenscheibe 611 durch den sich in der Druckkammer 62 aufbauenden Druck vom Anschlag 600 abgehoben und bis über die Mündung der Steuerluft-Abführleitung 40 hinweg auf deren andere Seite bewegt werden kann.

Während des normalen Spinnbetriebes ist die der Schaltvorrichtung 6 zugeordnete Absperrvorrichtung 5 geschlossen, so daß keine Druckluft in die Druckkammer 62 des Gehäuses 60 der Schaltvorrichtung 6 gelangen kann. Somit gelangt auch keine Reinigungsluft durch die Steuerluft-Abführleitung 40 und die Druckluftleitung 2 in den Spinnrotor 1. Soll nun nach Stillsetzen der Spinnstelle der Spinnrotor 1 gereinigt werden, so wird die Absperrvorrichtung 5 betätigt, damit diese den Zufluß von Druckluft in das Innere der Druckkammer 62 ermöglicht. In der Druckkammer 62 steigt der Druck somit an und schiebt den Kolben 61 gegen die Wirkung der Druckfeder 65 immer weiter in Richtung zur Mündung der Steuerluft-Abführleitung 40. Die Druckkammer 62 vergrößert sich immer mehr, bis schließlich die Kolbenscheibe 611 über die Mündung der Steuerluft-Abführleitung 40 hinwegbewegt wird. Hierdurch wird eine direkte Verbindung zwischen der Druckkammer 62 und der Steuerluft-Abführleitung 40 und damit auch der Druckluftleitung 2 geschaffen. Die Druckluft kann nun aus der Druckkammer 62 über die Steuerluft-Abführleitung 40 und die Druckluftleitung 2 entweichen und gelangt in Form eines Druckluftstosses in das Innere des Spinnrotors 1. Die Freigabe der Druckluft erfolgt schlagartig, so daß der Druckanstieg im Spinnrotor 1 eine steile Flanke bildet. Wenn schließlich sich der Druck in der Druckkammer 62 sich soweit abgebaut hat, daß die Kolbenscheibe 611 durch die Druckfeder 65 wieder in Richtung zur Steuerluft-Zuführleitung 4 bewegt wird, so wird durch das erneute Überfahren der Steuerluft-Abführleitung 40 durch die Kolbenscheibe 611 die Steuerluft-Abführleitung 40 von der Druckkammer 62 getrennt und dadurch die Druckluftzufuhr zum Spinnrotor 1 erneut schlagartig unterbrochen, so daß auch hier eine steile Druckabfallflanke entsteht.

Durch diese steilen Druckaufbau- bzw. Druckabfall-Flanken wird eine sehr intensive Einwirkung der Druckluftstöße auf die Innenwand des Spinnrotors 1 und damit auch eine sehr intensive Reinigung dieses Spinnrotors 1 erzielt.

Die Schaltvorrichtung 6 kann unterschiedlich ausgebildet werden. So muß das Gehäuse 60 nicht unbedingt Zylinderform aufweisen. Auch kann das Schaltorgan, das gemäß Fig. 1 als Kolben 61 ausgebildet ist, abweichende Formen aufweisen. So besitzt das in Fig. 2 gezeigte Gehäuse 60 der Schaltvorrichtung 6 eine Druckkammer 620, die auf ihrer der Steuerluft-Abführleitung 40 zugewandten Seite durch eine Zwischenwand 63 von einer weiteren Kammer 64 getrennt ist. Die Kammer 64 nimmt das Verschlußorgan 7 auf, das auf seiner der Zwischenwand 63 abgewandten Seite durch die Druckfeder 65 beaufschlagt ist.

Die Zwischenwand 63 weist eine Öffnung 630 auf, die auf ihrer dem Verschlußorgan 7 zugewandten Seite von einem ringförmigen Ventilsitz 631 umgeben ist. Mit diesem Ventilsitz 631 arbeitet das Verschlußorgan 7 zusammen, das zu diesem Zweck eine Ringdichtung 70 trägt. Zwischen der Zwischenwand 63 und dem Verschlußorgan 7 bildet sich innerhalb des Ventilsitzes 631 ein Raum 640 aus.

Die der Zwischenwand 63 gegenüberliegende Stirnseite 601 der Druckkammer 620 trägt einen Führungsbolzen 602, der bis in eine dem Führungsbolzen 602 zugewandte Sackbohrung 71 des Verschlußorganes 7 reicht. Der Führungsbolzen 602 und die Sackbohrung 71 haben derartige Abmessungen, daß unabhängig von der jeweiligen Arbeitsposition des Verschlußorganes 7 dieses durch den Führungsbolzen 602 stets sicher geführt wird.

Das Verschlußorgan 7 weist auf seiner der Druckkammer 620 und damit der Öffnung 630 zugewandten Seite eine kammerartige Ausnehmung 72 auf.

Fig. 2 zeigt die Schaltvorrichtung 6 in ihrer Schließstellung, in welcher das Verschlußorgan 7 mit seiner Ringdichtung 70 auf dem Ventilsitz 631 aufsitzt und somit die Druckkammer 620 von der Kammer 64 trennt. Steigt durch Öffnen der Absperrvorrichtung 5 der Druck in der Druckkammer 620 an, so fließt die Druckluft aus der Druckkammer 620 durch die Öffnung 630 in der Zwischenwand 63 hindurch in den Raum 640 zwischen der Zwischenwand 63 und dem Verschlußorgan 7. Darüber hinaus gelangt die Druckluft auch in die kammerartige Ausnehmung 72 in dem Verschlußorgan 7. Erreicht schließlich der Druck in dem Raum 640 und in der kammerartigen Ausnehmung 72 einen Wert, der die von der Druckfeder 65 ausgeübte Kraft übersteigt, so wird das Verschlußorgan 7 mit seiner Ringdichtung 70 vom Ventilsitz 631 abgehoben, wobei das Verschlußorgan 7 durch den Führungsbolzen 602 sicher geführt wird. Die Druckluft kann nun aus dem Raum 640 und der kammerartigen Ausnehmung 72 in die Kammer 64 entweichen und gelangt von hier aus in die Steuerluft-Abführleitung 40 und in die Druckluftleitung 2, von wo aus sie gegen die Innenwand des Spinnrotors 1 geführt wird. Das Verschlußorgan 7 gelangt hierdurch erneut zur Anlage an den Ventilsitz 631.

Bei dem gezeigten Ausführungsbeispiel ist der Querschnitt der Öffnung 630 wesentlich geringer als der Innendurchmesser des Ventilsitzes 631 und als der Querschnitt der kammerartigen Ausnehmung 72. Somit hat die Öffnung 630 eine Drosselwirkung, d.h. der Druck im Raum 640 und in der kammerartigen Ausnehmung 72 baut sich gegenüber dem Druck in der Druckkammer 620 verzögert auf. Hierdurch ergibt sich eine reduzierte Schaltfrequenz im Vergleich zu einer Ausführung, bei welcher die Öffnung 630 größer als gezeigt ist.

Die Schaltfrequenz wird ferner wesentlich durch das Größenverhältnis der Druckkammer 620 gegenüber der kammerartigen Ausnehmung 72 sowie dem Raum 640 bestimmt. Je kleiner der durch den Raum 640 und die kammerartige Ausnehmung 72 - die gegebenenfalls auch entfallen kann - gebildete Gesamtraum im Vergleich zur Druckkammer 620 ist, um so rascher ist hier ein Druckausgleich erreicht, insbesondere wenn der Querschnitt der Öffnung 630 im Verhältnis zu dem Raum 640 und der kammerartigen Ausnehmung 72 groß ist. Ist dieser aus dem Raum 640 und der kammerartigen Ausnehmung 72 gebildete Gesamtraum dagegen im Vergleich zur Druckkammer 620 groß und ist darüber hinaus der Querschnitt der Öffnung 630 relativ klein, so dauert es etwas länger, bis ein Druckausgleich zwischen der Druckkammer 620 und dem durch den Raum 640 und die kammerartige Ausnehmung 72 gebildeten Gesamtraum stattfindet, so daß es dann auch länger dauert, bis das Verschlußorgan 7 vom Ventilsitz 631 abgehoben wird.

Eine weitere Beeinflussung der Schaltfrequenz der Schaltvorrichtung 6 wird auch durch die Vorspannung der Druckfeder 65 erreicht. Aus diesem Grunde besitzt gemäß Fig. 2 das Gehäuse 60 auf seiner der Stirnseite 601 abgewandten Stirnseite 603 eine Gewindebohrung 604, in welche eine Federspannschraube 650 eingesetzt ist, welche das dem Verschlußorgan 7 abgewandte Ende der Druckfeder 65 aufnimmt. Durch Verstellen dieser Federspannschraube 650 kann somit die Vorspannung der Druckfeder 65 geändert werden. Je größer die Vorspannung der Druckfeder 75 ist, desto länger dauert es, bis der sich in der Druckkammer 620 aufbauende Druck die Federkraft überwinden kann. Während dies schneller geht, wenn die Federkraft kleiner ist.

Auch bei der zuvor geschilderten Vorrichtung gelangt die Druckluft nach Freigabe der Absperrvorrichtung 5 durch die Steuerluft-Zuführleitung 4 in die Druckkammer 620 und von dort in die Steuerluft-Abführleitung 40. Wie erwähnt, hängt dabei die Schaltfrequenz von der Dimensionierung der Druckkammer 620, des Raumes 640, der kammerartigen Ausnehmung 72 und ihren Relationen, von der Federkraft und von der Vorspannung der Druckfeder 65 ab.

Auch bei dem in Fig. 2 gezeigten Ausführungsbeispiel entweicht die Luft schlagartig aus dem durch den Raum 640 und die kammerartige Ausnehmung 72 gebildeten Gesamtraum zwischen dem Ventilsitz 631 und der Ringdichtung 70 in die Kammer 64, so daß dann auch die Rückkehr des Verschlußorganes 7 in seine Schließstellung sehr plötzlich erfolgt. Die Druckluftstöße, die die Steuerluft-Abführleitung 40 verlassen, sind allerdings nicht so scharfkonturig ausgebildet wie bei dem Ausführungsbeispiel gemäß Fig. 1, da die das Verschlußorgan 7 aufnehmende, zwangsläufig etwas größere Kammer 64 eine Dämpfung bewirkt.

In Fig. 3 ist eine Abwandlung der in Fig. 2 gezeigten Vorrichtung gezeigt, die zusätzliche Einstellmöglichkeiten für die Schaltfrequenz der Schaltvorrichtung 6 zeigt.

Bei diesem in Fig. 3 gezeigten Ausführungsbeispiel weist das Gehäuse 60 Zylinderform auf, da eine solche Ausbildung steilere Druckanstiegs- und -abfallflanken ermöglicht. Dies ist darauf zurückzuführen, daß das Verschlußorgan 7 als (dichtender oder weitgehend dichtender) Kolben ausgebildet werden kann, der die Größe des durch seinen Hub zwischen der Zwischenwand 63 und dem Verschlußorgan 7 entstehenden Raum völlig oder im wesentlichen gegenüber der Kammer 64 abdichtet.

Beim gezeigten Ausführungsbeispiel mündet die Steuerluft-Zuführleitung 4 axial durch die Stirnwand 601 in die Druckkammer 620 ein. In der Zwischenwand 63 zwischen der Druckkammer 620 und der Kammer 64 befindet sich bei diesem Ausführungsbeispiel ein Einsatz 632, der in eine Gewindebohrung 633 in der Zwischenwand 63 einschraubbar ist. Dieser Einsatz 632 weist die zuvor bei der Erörterung der Fig. 2 genannte Öffnung 630 auf und besitzt in einer seiner Stirnflächen einen Schlitz 634, in welches ein Werkzeug, das z.B. einem Schraubenzieher ähnlich ist, eingreifen kann.

Bei der in Fig. 3 gezeigten Ausbildung der Schaltvorrichtung 6 ist das Gehäuse 60 zweiteilig ausgebildet und besteht aus einem ersten Gehäuseteil 605, in das die Steuerluft-Zuführleitung 4 einmündet und welches die Druckkammer 620 aufnimmt, sowie einem Gehäuseteil 606, welches die Kammer 604 einschließlich der Zwischenwand 63 aufnimmt. Die beiden Gehäuseteile 605 und 606 werden in an sich üblicher Weise miteinander verbunden, wobei sich zwischen den Gehäuseteilen 605 und 606 eine Dichtscheibe 607 befindet. Es ist somit möglich, nach Ablösen des Gehäuseteiles 605 vom Gehäuseteil 606 den Einsatz 632 zugänglich zu machen und einzustellen.

Wie Fig. 3 zeigt, ist es jedoch auch möglich, die der Druckkammer 620 abgewandte Stirnseite des Gehäuses 60 durch die entsprechend bemessene Federspannschraube 650 zu bilden, welche auf ein Gewinde 653 auf der Außenseite des Gehäuses 60 aufgeschraubt wird. Auf diese Weise kann nach Abschrauben der Federspannschraube 650 auch das Verschlußorgan 7 aus dem Gehäuse 60 herausgenommen werden, so daß der Einsatz 632 auch von der der Druckkammer 620 abgewandten Seite her zugänglich ist. In diesem Fall erübrigt es sich, das Gehäuse 60 zweiteilig auszubilden.

Der Einsatz 632 läßt sich gegen einen anderen Einsatz austauschen, dessen Öffnung 630 einen anderen Innendurchmesser aufweist. Hierdurch kann der Querschnitt der Öffnung 630 und damit auch die Geschwindigkeit beeinflußt werden, mit welcher sich ein Druckausgleich einstellt zwischen dem in der Druckkammer 620 herrschenden Druck und dem Druck, der sich in dem aus dem Raum 640 und der kammerartigen Ausnehmung 72 bestehenden Gesamtraum einstellt. Die Größe des Raumes 640 kann darüber hinaus zusätzlich gegenüber der Druckkammer 620 verändert werden durch axiales Verstellen des Einsatzes 632 in der Zwischenwand 63.

Daß die Vorspannung der Druckfeder 65 durch entsprechendes Verstellen der Federspannschraube 650 geändert werden kann, wodurch ebenfalls die Schaltfrequenz der Schaltvorrichtung 6 beeinflußt werden kann, wurde bereits oben erwähnt. Wie Fig. 6 zeigt, kann eine an die jeweilige Konstruktion der Schaltvorrichtung 6 angepaßte Federspannschraube 650 zum Voreinstellen der Spannung der Druckfeder 65 grundsätzlich vorgesehen sein.

Fig. 2 zeigt noch eine zusätzliche Möglichkeit der Beeinflußung der Schaltfrequenz. Bei diesem Ausführungsbeispiel wird die kammerartige Ausnehmung 72 des Verschlußorganes 7 radial nach außen durch ein Gewinde 720 begrenzt, in welches ein scheibenartiger Einsatz 721 eingeschraubt wird. Auch hier gibt es die Möglichkeit, die Relativstellung des Einsatzes 721 gegenüber dem Verschlußorgan 7 von der der Zwischenwand 63 zugewandten Seite des Verschlußorganes 7 zu bewerkstelligen.

Gemäß Fig. 3 ist der Einsatz 721 am Ende eines Stellbolzens 722 angeordnet, der sich dichtend durch das Verschlußorgan 7 und durch die Federspannschraube 650 bzw., wenn eine solche nicht vorgesehen ist, durch die Stirnseite 603 des Gehäuses 60 der Schaltvorrichtung 6 hindurch erstreckt. Im Verschlußorgan 7 ist aus diesem Grunde eine entsprechende Dichtung 700 vorgesehen, während die Stirnseite 603 des Gehäuses oder die Federspannschraube 650, die auf ihrem Außenumfang eine Dichtung 651 trägt, auch nach innen zur Abdichtung gegenüber dem Stellbolzen 722 eine Dichtung 652 trägt. Der Stellbolzen 722 erstreckt sich bis auf die Außenseite des Gehäuses 60 und weist dort eine Werkzeugangriffsfläche 723 in Form eines Außen- oder Innenprofils, beispielsweise eines Schlitzes, auf. Bei einer derartigen Ausbildung läßt sich die Größe der kammerartigen Ausnehmung 72 durch axiales Verstellen des Einsatzes 721 ohne Öffnen des Gehäuses 60 von außen verändern und damit auch die Schaltfrequenz der Schaltvorrichtung 6.

Bei den oben beschriebenen Ausführungsbeispielen der Schaltvorrichtung 6 war stets eine Steuerluft-Zuführleitung 4 vorgesehen, die mit einer Steuerluft-Abführleitung 40 verbindbar ist, wobei diese Steuerluft-Abführleitung 40 in die Druckluftleitung 2 übergeht, die im Inneren des Spinnrotors 1 endet. Mit Hilfe der Fig. 4 wird ein anderes Ausführungsbeispiel beschrieben, gemäß welchem die Steuerluft-Zuführleitung 4 und die Steuerluft-Abführleitung 40 der Steuerung der Schaltvorrichtung 6 und nicht - oder höchstens als Zusatzmaßname - der Reinigung des Spinnrotors 1 dienen. Für die Reinigung des Spinnrotors 1 sind eine Reinigungsluft-Zuführleitung 8 und eine Reinigungsluft-Abführleitung 80 vorgesehen, die auf einem vom Steuerluftstrom getrennten Weg durch das Gehäuse 60 geleitet werden.

Sowohl die Steuerluft-Zuführleitung 4 als auch die Reinigungsluft-Zuführleitung 8 zwei gen von der im Zusammenhang mit der Fig. 1 erwähnten Druckluft-Zuführleitung 30 ab. Im Gegensatz zur Steuerluft-Zuführleitung 4 befindet sich in der Reinigungsluft-Zuführleitung 8 keine Absperrvorrichtung 5, da die Druckluftzufuhr zum Spinnrotor 1 mit Hilfe der steuerbaren Schaltvorrichtung 6 gesteuert wird und keine zusätzliche Steuerung benötigt. Die Reinigungsluft-Abführleitung 80 mündet in die Druckluftleitung 2 ein.

Wie Fig. 4 zeigt, besteht das Verschlußorgan 7 aus der die Druckkammer 62 begrenzenden Kolbenscheibe 611 und einem über eine Kolbenstange 612 hiermit verbundenen Kolben 613, der auf seiner der Kolbenscheibe 611 abgewandten Seite durch die Druckfeder 65 beaufschlagt wird. Die Kolbenscheibe 611 und der Kolben 613 können auch ineinander übergehen, ohne daß es zwischen diesen beiden Teilen eine Durchmesserreduzierung gibt.

In der Grundstellung, in welcher in der Druckkammer 62 kein Überdruck herrscht, wird die Kolbenscheibe 611 aufgrund der Beaufschlagung durch die Druckfeder 65 in Anlage am Anschlag 600 des Gehäuses 60 gehalten und befindet sich somit zwischen der Steuerluft-Zuführleitung 4 und der Steuerluft-Abführleitung 40. In dieser Stellung deckt der den Kolben 613 bildende Teil des Verschlußorganes 7 mit einer Dichtung 614 die Mündungen der Reinigungsluft-Zuführleitung 8 und der Reinigungsluft-Abführleitung 80 ab bzw. trennt diese in anderer Weise voneinander. Nimmt der Druck in der Druckkammer 62 zu, so wird das Verschlußorgan 7 in Richtung zur Druckfeder 65 verschoben. Dabei gibt schließlich der Kolben 613 mit seiner Dichtung 614 die Verbindung zwischen der Reinigungsluft-Zuführleitung 8 und der Reinigungsluft-Abführleitung 80 frei. Die Mündungen der Reinigungsluft-Zuführleitung 8 und der Reinigungsluft-Abführleitung 80 befinden sich jetzt zwischen Kolben 613 und Kolbenscheibe 611.

Bei der Weiterbewegung des Verschlußorganes 7 in Richtung zur Druckfeder 65 überfährt die Kolbenscheibe 611 schließlich die Steuerluft-Abführleitung 40, und gibt hiermit die Verbindung zwischen Steuerluft-Zuführleitung 4 und Steuerluft-Abführleitung 40 frei, wodurch die Druckkammer 62 sich entleert und das Verschlußorgan aufgrund der Beaufschlagung durch die Druckfeder 65 in seine Ausgangslage zurückkehrt, in welcher die Kolbenscheibe 611 am ringförmigen Anschlag 600 des Gehäuses 60 anliegt. Hierbei wird die Verbindung zwischen der Reinigungsluft-Zuführleitung 8 und der Reinigungsluft-Abführleitung 80 wieder unterbrochen. Durch weitere Zufuhr von Druckluft zur Druckkammer 62 wiederholt sich dieses Spiel erneut.

Die Druckfeder 65, die gemäß Fig. 4 zwischen der Stirnseite 609 und dem Kolben 613 angeordnet ist, kann sich auch an einem ringförmigen Anschlag zwischen der Kolbenscheibe 611 und dem Kolben 613 einerseits und an der Kolbenscheibe 611 andererseits abstützen. Der ringförmige Anschlag muß dabei naturgemäß derartig angeordnet sein, daß der benötigte Hubweg des Verschlußorganes 7 nicht beeinträchtigt wird.

Gemäß Fig. 4 münden in das Innere des Gehäuses neben der bereits erwähnten Steuerluft-Abführleitung 40 noch weitere Steuerluft-Abführleitungen 41 und 42 in unterschiedlichem Abstand vom Anschlag 600 bzw. von der Steuerluft-Zuführleitung 4. In jeder der drei Steuerluft-Abführleitungen 40, 41 und 42 ist jeweils eine Absperrvorrichtung 400, 410 und 420 angeordnet. Je nachdem, welche der drei Steuerluft-Abführleitungen 40, 41, 42 durch Öffnen der entsprechenden Absperrvorrichtung 400, 410 bzw. 420 freigegeben ist, muß die Kolbenscheibe 611 einen unterschiedlichen Hubweg ausführen, bevor die Druckkammer 62 entleert werden kann. Somit ist auch die Verbindung zwischen der Reinigungsluft-Zuführleitung 8 und der Reinigungsluft-Abführleitung 80 entsprechend länger oder kürzer freigegeben. Durch Öffnen oder Schließen der einen oder der anderen dieser Absperrvorrichtungen 400, 410 und 420 läßt sich somit die Schaltfrequenz der Schaltvorrichtung 6 einstellen.

Da die Steuerluft in der gleichen Weise gesteuert wird, wie dies bei dem Ausführungsbeispiel nach Fig. 1 der Fall ist und somit auch hier ein pulsierender Druckluftstrom mit steilen Flanken an den beiden Enden ihrer Druckluftstöße erzeugt wird, läßt sich auch diese Luft für die Reinigung des Spinnrotors 1 heranziehen. Gemäß Fig. 4 münden deshalb die drei Steuerluft-Abführleitungen 40, 41 und 42 in eine gemeinsame Leitung 43 ein, die ihrerseits in die Reinigungsluft-Abführleitung 80 oder direkt in die Druckluftleitung 2 einmündet.

Bei der gezeigten Ausbildung wird jedoch die Leitung 43 weder in die Reinigungsluft-Abführleitung 80 noch in die Druckluftleitung 2 eingeleitet, sondern mündet an einer anderen Stelle der Innenfläche des Spinnrotors 1 unabhängig von der Druckluftleitung 2 (Fig. 5). Die zwei unabhängig voneinander auf die zu reinigende Innenfläche des Spinnrotors 1 gerichteten Druckluftleitungen (Druckluftleitung 2 und Leitung 43) bieten den Vorteil, daß sich einerseits die Luftströme nicht beeinträchtigen können und andererseits nicht ein Luftstau in der Druckluftleitung 2 auftritt dadurch, daß zuviel Luft auf einmal durch diese Druckluftleitung 2 geleitet werden soll.

Bei der in Fig. 4 gezeigten Vorrichtung ist es wichtig, daß bei Absperren der Druckluftzufuhr zur Schaltvorrichtung 6 der Kolben 613 und auch die Kolbenscheibe 611 in die in Fig. 4 gezeigte Grundstellung zurückkehren. Andernfalls würde die Druckluftzufuhr in den Spinnrotor 1 je nach Stellung des Verschlußorganes 7 unter Umständen nicht unterbrochen werden. Aus vorstehenden Gründen ist gemäß Fig. 4 die Absperrvorrichtung 5 nicht lediglich als ein einfaches Absperrventil, sondern als Umschaltvorrichtung ausgebildet, die in ihrer Einschaltposition die Druckkammer 62 über die Steuerluft-Zuführleitung 4 mit der Druckluft-Zuführleitung 30 verbindet und in der anderen Stellung den der Schaltvorrichtung 6 zugewandten Teil der Steuerluft-Zuführleitung 4 mit einer Entleeröffnung 50 der Absperrvorrichtung 5 verbindet, die bei Freigabe die Druckluft in die Atmosphäre entläßt. Auf diese Weise ist gewährleistet, daß dann, wenn keine Druckluft mehr zu Reinigungszwecken in den Spinnrotor 1 geleitet werden soll, die Druckkammer 62 mit der Atmosphäre verbunden wird, so daß sich die Druckkammer 62 entleert und die Druckfeder 65 die Kolbenscheibe 611 und den Kolben 613 in die in Fig. 4 gezeigte Grundstellung zurückführt.

Es kann von Vorteil sein - insbesondere dann, wenn nach Einschalten einer nicht gezeigten Faserspeisevorrichtung der Faserluftstrom auf seinem Weg zwischen der Faserspeisevorrichtung und der Spinnrotor 1 zunächst abgesaugt und dadurch abgeführt und erst für das eigentliche Anspinnen dem Spinnrotor 1 zugeführt wird - wenn auch nach dem Reinigungsvorgang noch ein Luftstrom in den Spinnrotor 1 geleitet wird, der dann jedoch nicht pulsierender Natur sein soll. Für einen derartigen Zweck ist gemäß Fig. 4 vorgesehen, daß die Druckluftleitung 2 unter Umgehung der Schaltvorrichtung 6 und deren Absperrvorrichtung 5 über eine Verbindungsleitung 20 mit der Druckluft-Zuführleitung 30 in Verbindung steht, wobei in der Verbindungsleitung 20 eine Absperrvorrichtung 21 vorgesehen ist. Diese Absperrvorrichtung 21 gibt lediglich die Verbindung zwischen der Druckluft-Zuführleitung 30 und der in den Spinnrotor 1 führenden Druckluftleitung 2 frei bzw. unterbindet diese Verbindung, ohne dabei eine Pulsieren des Luftstromes zu bewirken, so daß ein Abführen des Faserluftstromes, bevor dieser das Innere des Spinnrotors 1 erreicht, unterstützt wird.

Die Absperrvorrichtungen 5 und 21 können prinzipiell auf jede beliebige Weise gesteuert werden. Beispielsweise ist es möglich, diese Vorrichtungen von Hand zu steuern. Andererseits ist es heutzutage, wo das Spinnen in der Regel automatisch erfolgt, zweckmäßig, wenn ohne manuellen Eingriff die Druckluftzuführung in den Spinnrotor 1 gesteuert werden kann. Gemäß Fig. 4 sind deshalb den beiden Absperrvorrichtung 5 und 21 jeweils Elektromagneten 51 und 210 als Antrieb zugeordnet, die mit einer Steuervorrichtung 9 in steuermäßiger Verbindung stehen und somit von dieser aus (siehe Fig. 6) betätigt werden können.

Wenn die Druckluftleitung 2 in einer Abdeckung 12 angeordnet ist, die durch den Rotordeckel gebildet wird, so kann diese Steuervorrichtung 9 an der Spinnstelle oder zentral an der Spinnmaschine angeordnet sein oder aber auch auf einer Wartungsvorrichtung, die längs einer Vielzahl gleichartiger Spinnstellen verfahrbar ist und das Anspinnen an einer einzelnen Spinnstelle steuert. Auch bei Anordnung der Steuervorrichtung 9 an der Spinnstelle oder zentral an der Spinnmaschine kann diese Steuervorrichtung 9 in über- oder untergeordneter Weise mit einer auf einer derartigen Wartungsvorrichtung angeordneten Steuervorrichtung verbunden sein.

Wenn die Abdeckung 12 jedoch von einer derartigen Wartungsvorrichtung (nicht gezeigt) getragen wird, so ist auch die erwähnte Steuervorrichtung 9 auf dieser Wartungsvorrichtung angeordnet.

In Fig. 4 ist die Anbindung der Leitung 43 an die Reinigungsluft-Abführleitung 80 gestrichelt dargestellt. Falls nicht gewünscht ist, daß diese Luft als Reinigungsluft in den Spinnrotor 1 gelangt, so können die Steuerluft-Abführleitungen 40, 41 und 42 auch in die Atmosphäre ausmünden.

Eine weitere Abwandlung der Schaltvorrichtung 6 ist in Fig. 5 gezeigt. Gemäß diesem Ausführungsbeispiel ist lediglich eine einzige Steuerluft-Abführleitung 40 vorgesehen. Bei diesem Ausführungsbeispiel sind die Kolbenscheibe 611 und die als Kolben 613 ausgebildete zweite Kolbenscheibe des Verschlußorgans 7 nicht starr miteinander verbunden, sondern sind zueinander in axialer Richtung beweglich, so daß der Abstand zwischen Kolben 613 und Kolbenscheibe 611 variabel ist. Die relative Position von Kolben 613 und Kolbenscheibe 611 kann nach einer Verstellung fix sein (wie nachstehend mit Hilfe der Fig. 7 noch erläutert wird) oder durch Zwischenschaltung eines elastischen Elementes, z.B. einer Druckfeder 617, elastischer Natur sein. Im letzten Fall weisen sowohl die Kolbenscheibe 611 als auch der Kolben 613 kooperierende koaxiale, als Führungshülsen 615 und 616 ausgebildete Führungen auf, mit deren Hilfe sich der Kolben 613 und die Kolbenscheibe 611 gegenseitig führen. Die beiden Führungshülsen 615 und 616 nehmen darüber hinaus eine Druckfeder 617 auf, welche sich einerseits am Kolben 613 und andererseits an der Kolbenscheibe 611 abstützt.

Das aus Kolben 613 und Kolbenscheibe 611 bestehende Verschlußorgan 7 wird einerseits durch die Druckfeder 65, andererseits durch den in der Druckkammer 62 herrschenden Druck der Druckluft beaufschlagt. In der Ausgangsstellung befindet sich die Kolbenscheibe 611 wiederum in Anlage am ringförmigen Anschlag 600 des Gehäuses 60. Die Druckfeder 617 ist schwächer als die Druckfeder 65, so daß sich der Kolben 613 der Kolbenscheibe 611 genähert hat, wobei die Druckfeder 617 weitgehend vorgespannt ist. In der in Fig. 5 gezeigten Grundstellung befindet sich auf jeden Fall die Führungshülse 616 mit ihrem freien Ende noch im Abstand von der Kolbenscheibe 611.

Wird nun der Druckkammer 62 durch die Steuerluft-Zuführleitung 4 Druckluft zugeführt, so wird zunächst einmal die schwächere Druckfeder 617 zusammengedrückt, bevor sich der Kolben 613 zu bewegen beginnt. Nimmt der Druck in der Druckkammer 62 weiterhin zu, so gelangt schließlich die Führungshülse 616 mit ihrem freien Stirnende zur Anlage an die Kolbenscheibe 611, so daß auch der Kolben 613 durch die Kolbenscheibe 611 angetrieben wird, wobei die Druckfeder 65 zunehmend gespannt wird. Schließlich wird die Verbindung zwischen der Reinigungsluft-Zuführleitung 8 und der Reinigungsluft-Abführleitung 80 freigegeben und kurz darauf auch die Verbindung zwischen der Steuerluft-Zuführleitung 4 und der Steuerluft-Abführleitung 40. Die Druckkammer 62 wird somit entleert. Dabei können sich schlagartig beide Druckfedern 65 und 617 entspannen, so daß die Kolbenscheibe 611 in einen größeren Abstand zum Kolben 613 gelangt. Das aus Kolbenscheibe 611 und Kolben 613 bestehende Verschlußorgan 7 kehrt nun in die in Fig. 5 gezeigte Grundstellung zurück. Dabei erfolgt eine Absperrung der Zufuhr der Reinigungsluft in die Reinigungsluft-Abführleitung 80 verzögert gegenüber dem Schließen der Verbindung zwischen der Steuerluft-Zuführleitung 4 und der Steuerluft-Abführleitung 40, so daß die Druckluftzufuhr in den Spinnrotor 1 verlängert wird gegenüber der Zuführung der Steuerluft in die Steuerluft-Abführleitung 40.

Fig. 5 zeigt, daß die Druckluftquelle 3 außer mit der Druckluft-Zuführleitung 30, in der Druckluft mit hohem Überdruck geführt wird, über eine Druckmindervorrichtung 31 auch mit einer weiteren Druckluft-Zuführleitung 32 in Verbindung stehen kann, in welcher der Überdruck somit geringer ist als in der Druckluft-Zuführleitung 30. Sowohl die Steuerluft-Zuführleitung 4 als auch die Reinigungsluft-Zuführleitung 8 - oder auch nur eine dieser Zuführleitungen 4 und 8 - kann über eine vorgeschaltete Umschaltvorrichtung 44 bzw. 81 wahlweise mit der Druckluft mit höherem Druck führenden Druckluft-Zuführleitung 30 oder mit der Druckluft mit geringerem Überdruck führenden Druckluft-Zuführleitung 32 verbunden werden. Auf diese Weise ist es möglich, für die Steuerung der Schaltvorrichtung 6 - und damit für die Festlegung der Schaltfrequenz - einen anderen Überdruck in Anwendung zu bringen, als für die Reinigung des Spinnrotors 1 gewünscht wird. Dabei kann auch vorgesehen sein, daß die Druckmindervorrichtung 31 einstellbar ist - ebenso wie auch die Wirkung der Druckluftquelle 3, evtl. über eine weitere Druckmindervorrichtung für die Steuerluft-Zuführleitung 30 einstellbar sein kann. Auf diese Weise können die Luftdrücke, mit welchen die Steuerluft-Zuführleitung 4 und die Reinigungsluft-Zuführleitung 8 beaufschlagbar sind, individuell in Anpassung an die jeweiligen Gegebenheiten eingestellt werden. Darüber hinaus kann auch für die Verbindungsleitung 20 und damit für die Druckluftleitung 2 eine derartige Umschaltvorrichtung 22 vorgesehen sein, so daß auch der kontinuierliche, dem Spinnrotor 1 zuführbare Druckluftstrom wahlweise einen hohen bzw. einen niedrigeren Druck aufweisen kann.

Aus den im Zusammenhang mit Fig. 4 erläuterten Gründen wird es in der Regel zweckmäßig sein, wenn die Druckluftleitung 2 mit der Druckluft mit niedrigerem Überdruck führenden Druckluft-Zuführleitung 32 verbunden ist, weshalb gegebenenfalls auch die Umschaltvorrichtung 22 entfallen kann.

Wie die vorstehende Beschreibung zeigt, können die Schaltvorrichtung 6 und auch die Luftzuführung zur Schaltvorrichtung 6 bzw. die Luftzuführung von der Schaltvorrichtung 6 zum Spinnrotor 1 in unterschiedlicher Weise ausgebildet werden. So ist es im Rahmen der vorliegenden Erfindung möglich, die im Zusammenhang mit den verschiedenen Ausbildungen beschriebenen Merkmale untereinander auszutauschen oder durch Äquivalente zu ersetzen oder in anderen Kombinationen zum Einsatz zu bringen. So ist es beispielsweise auch möglich, den Abstand zwischen der Kolbenscheibe 611 und einer dem Kolben 613 der in den Fig. 3 bis 5 entsprechenden Kolbenscheibe 68 nicht in elastischer Weise variabel auszugestalten, sondern fest einstellbar zu machen, beispielsweise mittels einer Schraubverbindung. In Fig. 7 ist die Führungshülse 616 beispielsweise mit einem Innengewinde 618 versehen, mit welchem es auf einen sich von der Kolbenscheibe 611 aus in Richtung zu einer Kolbenscheibe 68 erstreckenden Gewindebolzen 619 aufgeschraubt ist.

Um den Abstand der Kolbenscheiben 611 und 68 voneinander von außerhalb des Gehäuses 60 einstellen zu können, ist mit der Kolbenscheibe 68 ein sich bis außerhalb des Gehäuses 60 erstreckendes Stellelement verbunden, während der Kolbenscheibe 611 eine Drehsicherung, die vom Gehäuse 60 getragen wird, zugeordnet ist. Gemäß der speziellen, in Fig. 7 gezeigten Ausführung besitzt die Kolbenscheibe 611 eine Bohrung 66, durch welche hindurch sich als Drehsicherung ein Führungsbolzen 660 erstreckt, der von der der Kolbenscheibe 611 gegenüberliegenden Stirnseite 608 des Gehäuses 60 getragen wird. Die Kolbenscheibe 611 trägt dabei eine Ringdichtung 661, welche gewährleistet, daß durch die Öffnung 66 keine Luft aus der Druckkammer 62 in die Kammer 69 zwischen den Kolbenscheibe 611 und 68 austreten kann.

Vom Kolben 613 erstreckt sich als Stellelement ein Einstellbolzen 662 durch die der Stirnseite 608 abgewandte Stirnseite 609 des Gehäuses 60 bis zu deren Außenseite und trägt eine Werkzeugangriffsfläche 663 in Form eines Schlitzes oder einer poligonalen Innen- oder Außenkontur. Zur Abdichtung gegenüber dem Einstellbolzen 662 trägt die Stirnseite 609 des Gehäuses 60 eine Ringdichtung 664.

Durch Verdrehen des Einstellbolzens 662 in der einen oder anderen Richtung wird die Führungshülse 616 mehr oder weniger weit auf den Gewindebolzen 619 aufgeschraubt, der durch den Führungsbolzen 660 daran gehindert wird, der Drehung der Führungshülse 16 zu folgen. Durch das unterschiedlich weite Aufschrauben der Führungshülse 16 auf den Gewindebolzen 619 verändert sich der Abstand zwischen den Kolbenscheibe 611 und 68, wodurch bewirkt wird, daß einerseits die Freigabe der dem Spinnrotor 1 zugeführten Druckluft entsprechend früher oder später erfolgt. Auf diese Weise ergibt sich somit andererseits auch eine Änderung der Zuführfrequenz der Druckluft in den Spinnrotor 1, d.h. der Schaltfrequenz der Schaltvorrichtung 6.

Fig. 7 zeigt eine weitere Abwandlung der erfindungsgemäßen Schaltvorrichtung 6, bei welcher die Steuerluft-Zuführleitung 4 in eine Kammer 67 erfolgt, die auch die Druckfeder 65 aufnimmt. Die Kolbenscheibe 68, die diese Kammer 67 begrenzt und welche die eigentliche Schaltfunktion bewirkt, muß bei diesem Ausführungsbeispiel keine große Längenausdehnung aufweisen, da sie nicht die Aufgabe hat, eine Reinigungsluft-Zuführleitung 8 und eine Reinigungsluft-Abführleitung 80 (siehe beispielsweise Fig. 4 sowie Fig. 5) abzudecken. In der gezeigten Grundstellung der miteinander verbundenen Kolbenscheiben 611 und 68 wird die Druckkammer 62, welche sich an dem der Kammer 67 abgewandten Ende des Gehäuses 60 befindet, mit der Kammer 69 zwischen den beiden Kolbenscheiben 611 und 68 durch eine Verbindungsleitung 690 verbunden. Außerdem gehen in dieser Grundstellung des Verschlußorgans 7 von dieser Kammer 69 die Steuerluft-Abführleitung 40 und - unabhängig von der Stellung des Verschlußorganes 7 - die Reinigungsluft-Abführleitung 80 aus, die in bereits beschriebenen Weise entweder beide in den Spinnrotor 1 - in einer einzigen bzw. in zwei separaten Druckluftleitungen 2 bzw. 2 und 43 - einmünden oder von denen lediglich die Reinigungsluft-Abführleitung 80 über die Druckluftleitung 2 in den Spinnrotor 1 geleitet wird, während die Steuerluft-Abführleitung 40 in der Atmosphäre endet.

Die Druckkammer 62 steht unabhängig von der Stellung des Verschlußorgans 7 in steter Verbindung mit der Steuerluft-Abführleitung 40, während sie je nach Stellung des Verschlußorganes 7 abwechselnd mit der Reinigungsluft-Abführleitung 80 verbunden und von der Steuerluft-Zuführleitung 4 getrennt oder aber mit der Steuerluft-Zuführleitung 4 verbunden und von der Reinigungsluft-Abführleitung 80 getrennt ist.

Wie Fig. 7 deutlich zeigt, ist der Querschnitt bzw. Durchmesser der die Kolbenscheibe 68 aufnehmenden Kammer 67 kleiner als der Querschnitt bzw. Durchmesser der Druckkammer 62 und der Kammer 69.

Zur Begrenzung des maximalen Hubweges ist ein ringförmiger Anschlag 670 zwischen der Kammer 67 und der Kolbenscheibe 68 vorgesehen.

Wird durch Betätigen der Absperrvorrichtung 5 (siehe Fig. 4 und 5) die Steuerluft-Zuführleitung 4 freigegeben, so bewirkt der in der Kammer 67 ansteigende Druck - zusammen mit der sich entspannenden Druckfeder 65 - daß das aus den miteinander verbundenen Kolbenscheiben 611 und 68 bestehende Verschlußorgan 7 sich immer weiter gegen die Druckkammer 62 bewegt, bis schließlich die Verbindung zwischen der Steuerluft-Zuführleitung 4 und der Steuerluft-Abführleitung 40 freigegeben ist. Gleichzeitig ist jedoch über die Verbindungsleiutng 690 auch die Verbindung zwischen der Steuerluft-Zuführleitung 4 und der Druckkammer 62 freigegeben. Der in der Kammer 67 herrschende Druck kann sich somit sowohl durch die Steuerluft-Abführleitung 40 als auch über die Verbindungsleitung 690 in der Kammer 67 schlagartig abbauen, so daß der in der Druckkammer 62 herrschende Druck aufgrund des Durchmesserunterschiedes der beaufschlagten Kolbenscheiben 611 und 68 die miteinander verbundenen Kolbenscheiben 68 und 611 wieder in Richtung Druckfeder 65 verschiebt. Hierdurch wird einerseits die Verbindung zwischen Steuerluft-Zuführleitung 4 und Steuerluft-Abführleitung 40 unterbunden. Andererseits wird jedoch gleichzeitig auch die Verbindung zwischen der Druckkammer 62 und der Reinigungsluft-Abführleitung 80 über die Verbindungsleitung 690 freigegeben, so daß aus beiden Abführleitungen 40 und 80 Luftströme entweichen, die beide - oder von denen lediglich einer - dem Spinnrotor 1 zur Reinigung zugeführt werden können.

Durch das Entweichen von Druckluft durch die Steuerluft-Abführleitung 40 und die Reinigungsluft-Abführleitung 80 sinkt der Druck in der Druckkammer 62 ab, so daß die der Kammer 67 nach wie vor zugeführte Steuerluft die Kolbenscheiben 68 und 611 wieder in Richtung Druckkammer 62 verschiebt, woraufhin sich dieses Spiel wiederholt.

Wie Fig. 6 zeigt, sind sämtlichen Absperrvorrichtungen 5, 21 sowie Umschaltvorrichtungen 22, 44, 81 Elektromagneten 51, 210, 220, 440, 810 zugeordnet, die sämtlich mit der Steuervorrichtung 9 in Verbindung stehen, durch welche die Schaltvorrichtung 6 bzw. die einzelnen Leitungen (Druckluftleitung 2, Leitung 43, Verbindungsleitung 20, etc.) so gesteuert werden, wie dies für die Rotorreinigung bzw. für den Anspinnvorgang benötigt wird. Wie bereits vorstehend erwähnt, kann sich diese Steuervorrichtung auf der Spinnmaschine bzw. an der Spinnstelle oder aber an einer Wartungsvorrichtung befinden, die längs der Maschine verfahrbar ist.

Es ist nicht unbedingt erforderlich, daß für die Rückstellung des Verschlußorganes 7 stets eine Druckfeder 65 vorgesehen ist, sondern es ist durchaus möglich, ein anderes elastisches Element, z. B. einen hydraulischen oder pneumatischen Kolben etc. stattdessen vorzusehen. Ebenso wie die Druckfeder 65 einstellbar sein kann, so kann auch ein anderes elastisches Element justierbar sein, indem beispielsweise der Querschnitt in einem zwei Kammern eines Zylinders miteinander verbindenden Kanals verstellt wird.

Gleiches gilt auch für das elastische Element zwischen dem Kolben 613 und der Kolbenscheibe 611, das gemäß Fig. 5 als Druckfeder 617 ausgebildet ist.

Es kann gegebenenfalls auch vorgesehen werden, während des Spinnbetriebes pulsierend Druckluft dem Spinnrotor 1 zuzuführen. Diese Luft wirkt sich auf den Fasertransport zu dem Spinnrotor 1 und auf die Faserablage auf der Fasersammelfläche des Spinnrotors 1 aus, so daß Effekte im produzierten Faden entstehen. Für die Erzeugung eines solchen Effektgarnes ist es jedoch erforderlich, den Überdruck exakt voreinzustellen, damit sich diese Druckluft nur im Rotorinneren, nicht aber im vorgeschalteten (nicht gezeigten) Auflösewalzengehäuse auswirkt.

## Patentansprüche

1. Offenend-Spinnvorrichtung mit einem in einem Rotorgehäuse (10) angeordneten Spinnrotor (1) und einer an eine Druckluftquelle (3) angeschlossenen Druckluftleitung (2), die in einer das Rotorgehäuse (10) schließenden Abdeckung (12) angeordnet und auf die Innenfläche des Spinnrotors (1) gerichtet ist und welcher ein pulsierender Druckluftstrom zuführbar ist, gekennzeichnet durch eine Schaltvorrichtung (6) zur Erzeugung des pulsierenden Luftstromes, welcher eine Absperrvorrichtung (5) zugeordnet ist und welche ein Gehäuse (60) mit einer Druckkammer (62, 620), in welche eine an die Druckluftquelle (3) angeschlossene Steuerluft-Zuführleitung (4) einmündet, eine in das Gehäuse (60) einmündende Steuerluft-Abführleitung (40) sowie ein Verschlußorgan (7) aufweist zum wechselweisen Verbinden und Trennen von Druckkammer (62, 620) und Steuerluft-Abführleitung (40) und zur Steuerung der Zufuhr von Druckluft von der Druckluftquelle (3) zur Druckluftleitung (2), wobei das Verschlußorgan (7) in einer Bewegungsrichtung durch den in der Druckkammer (62, 620) wirksamen Druck und in entgegengesetzter Bewegungsrichtung durch ein elastisches Element (65) beaufschlagt ist.

2. Vorrichtung nach Anspruch 1, dadurch gekennzeichnet, daß das Verschlußorgan (7) eine die Druckkammer (62) begrenzende Kolbenscheibe (611) aufweist, die im Gehäuse (60) von der einen Seite der Steuerluft-Abführleitung (40) bis auf deren andere Seite verschiebbar ist.

3. Vorrichtung nach Anspruch 1 oder 2, dadurch gekennzeichnet, daß in unterschiedlichem Abstand von der Steuerluft-Zuführleitung (4) mehrere absperrbare Steuerluft-Abführleitungen (40, 41, 42) angeordnet sind.

4. Vorrichtung nach einem oder mehreren der Ansprüche 1 bis 3, dadurch gekennzeichnet, daß die Steuerluft-Abführleitung (40, 41, 42) in die Druckluftleitung (2) mündet.

5. Vorrichtung nach einem oder mehreren der Ansprüche 2 bis 4, dadurch gekennzeichnet, daß das Verschlußorgan (7) neben der die Druckkammer (62) begrenzenden Kolbenscheibe (611) eine zweite Kolbenscheibe (613, 68) aufweist, die im Abstand von der ersten Kolbenscheibe (611) angeordnet ist.

6. Vorrichtung nach Anspruch 5, dadurch gekennzeichnet, daß das elastische Element (65) in einer Kammer (67) angeordnet ist, in welche die Steuerluft-Zuführleitung (4) einmündet, daß die Druckkammer (62) mit der Steuerluft-Abführleitung (40) in Verbindung steht und durch die der Druckkammer (62) abgewandte Kolbenscheibe (68) abwechselnd mit der Steuerluft-Zuführleitung (4) oder mit einer zwischen den beiden Kolbenscheiben (611, 68) ins Gehäuse einmündenden Reinigungsluft-Abführleitung (80) in Verbindung bringbar ist.

7. Vorrichtung nach Anspruch 5, dadurch gekennzeichnet, daß in das Gehäuse (60) eine Reinigungsluft-Zuführleitung (8) und eine mit der Druckluftleitung (2) in Verbindung stehende Reinigungsluft-Abführleitung (80) einmünden, welche durch die der Druckkammer (62) abgewandte Kolbenscheibe (613) voneinander getrennt sind, wenn sich die die Druckkammer (62) begrenzende Kolbenscheibe (611) zwischen der Steuerluft-Zuführleitung (4) und der Steuerluft-Abführleitung (40) befindet, und welche sich zwischen den beiden Kolbenscheiben (611, 613) befinden, wenn die die Druckkammer (62) begrenzende Kolbenscheibe (611) die Verbindung zwischen der Steuerluft-Zuführleitung (4) und der Steuerluft-Abführleitung (40) freigibt.

8. Vorrichtung nach Anspruch 7, dadurch gekennzeichnet, daß die Steuerluft-Zuführleitung (4) und die Reinigungsluft-Zuführleitung (8) mit unterschiedlichem Druck beaufschlagbar sind.

9. Vorrichtung nach Anspruch 7 oder 8, dadurch gekennzeichnet, daß die Reinigungsluft-Zuführleitung (8) über eine Umschaltvorrichtung (81) im Wechsel an eine Druckluft mit hohem Überdruck oder an eine Druckluft mit geringerem Überdruck führende Druckluft-Zuführleitung (30, 32) anschließbar ist.

10. Vorrichtung nach einem oder mehreren der Ansprüche 6 bis 9, dadurch gekennzeichnet, daß der Abstand zwischen den beiden Kolbenscheiben (611, 613; 611, 68) variabel ist.

11. Vorrichtung nach Anspruch 10, dadurch gekennzeichnet, daß die beiden Kolbenscheiben (611, 613; 611, 68) über eine Schraubverbindung (618) miteinander verbunden sind.

12. Vorrichtung nach Anspruch 11, dadurch gekennzeichnet, daß der einen Kolbenscheibe (611) eine vom Gehäuse (60) getragene Drehsicherung (660) zugeordnet ist, während die andere Kolbenscheibe (68) mit einem in Bewegungsrichtung dichtend bis außerhalb des Gehäuses (60) reichende drehbare Stellelement (662) verbunden ist.

13. Vorrichtung nach Anspruch 10, dadurch gekennzeichnet, daß sich die beiden Kolbenscheiben (611, 613) unter Zwischenschaltung eines elastischen Elementes (617) axialbeweglich aneinander abstützen und zur gegenseitigen Führung kooperierende koaxiale Führungen (615, 616) vorgesehen sind.

14. Vorrichtung nach einem oder mehreren der Ansprüche 6 bis 13, dadurch gekennzeichnet, daß die Reinigungsluft-Abführleitung (80) und die Steuerluft-Abführleitung (40) in zwei unabhängig voneinander auf die Innenfläche des Spinnrotors (1) gerichtete Druckluftleitungen (2, 43) einmünden.

15. Vorrichtung nach einem oder mehreren der Ansprüche 1 bis 5 und 7 bis 14, dadurch gekennzeichnet, daß die Druckkammer (620) auf ihrer der Steuerluft-Abführleitung (40) zugewandten Seite durch eine Wand (63) mit einer Öffnung (630) begrenzt ist, die durch einen Ventilsitz (631) umgeben ist, an welchen das Verschlußorgan (7) zur Anlage bringbar ist.

16. Vorrichtung nach Anspruch 15, dadurch gekennzeichnet, daß das Verschlußorgan (7) auf seiner der Öffnung (630) zugewandten Seite eine kammerartige Ausnehmung (72) aufweist.

17. Vorrichtung nach Anspruch 16, dadurch gekennzeichnet, daß der Querschnitt der Öffnung (630) kleiner ist als der Querschnitt der kammerartigen Ausnehmung (72) im Verschlußorgan (7).

18. Vorrichtung nach Anspruch 16 oder 17, gekennzeichnet durch einen in die kammerartige Ausnehmung (72) einsetzbaren Einsatz (721).

19. Vorrichtung nach Anspruch 18, dadurch gekennzeichnet, daß der Einsatz (721) innerhalb der kammerartigen Ausnehmung (72) axial verstellbar ist.

20. Vorrichtung nach einem oder mehreren der Ansprüche 16 bis 19, dadurch gekennzeichnet, daß der Querschnitt der Öffnung (630) mit Hilfe eines Einsatzes (632) veränderbar ist.

21. Vorrichtung nach einem oder mehreren der Ansprüche 1 bis 20, dadurch gekennzeichnet, daß die Druckluftleitung (2) unter Umgehung der Schaltvorrichtung (6) über eine Absperrvorrichtung (21) mit der Druckluftquelle (3) verbindbar ist.

22. Vorrichtung nach Anspruch 21, mit einer Druckluft mit hohem Überdruck und einer Druckluft mit geringerem Überdruck führenden Druckluft-Zuführleitung, dadurch gekennzeichnet, daß die Druckluftleitung (2) über die Absperrvorrichtung (21) mit der Druckluft mit geringerem Überdruck führenden Druckluft-Zuführleitung (32) verbunden ist.

23. Vorrichtung nach Anspruch 22, dadurch gekennzeichnet, daß der Absperrvorrichtung (21) eine Umschaltvorrichtung (22) vorgeschaltet ist, durch welche die Druckluftleitung (2) im Wechsel an die Druckluft mit hohem Überdruck oder an die Druckluft mit niedrigerem Überdruck führende Druckluft-Zuführleitung (30, 32) anschließbar ist.

24. Vorrichtung nach einem oder mehreren der Ansprüche 1 bis 23, dadurch gekennzeichnet, daß die Steuerluft-Zuführleitung (4) und/oder die Reinigungsluft-Zuführleitung (8) über eine Umschaltvorrichtung (44, 81) wechselweise an eine Druckluft mit hohem Überdruck oder an eine Druckluft mit niedrigerem Überdruck führende Druckluft-Zuführleitung (30, 32) anschließbar ist.

25. Vorrichtung nach einem oder mehreren der Ansprüche 5 bis 24, dadurch gekennzeichnet, daß die Steuerluft-Zuführleitung (4) über eine Umschaltvorrichtung (5, 50) wechselweise mit einer Druckluft-Zuführleitung (30, 32) oder mit der Atmosphäre verbindbar ist.

26. Vorrichtung nach einem oder mehreren der Ansprüche 1 bis 25, dadurch gekennzeichnet, daß der Absperr- und/oder evtl. vorgesehenen Umschaltvorrichtung (5, 50, 21, 22, 44, 81) ein Elektromagnet (51, 210, 720, 440, 810) als Antrieb zugeordnet ist.

27. Vorrichtung nach Anspruch 26, dadurch gekennzeichnet, daß die Abdeckung (12) Teil einer längs einer Vielzahl gleichartiger Offenend-Spinnvorrichtungen verfahrbaren Wartungsvorrichtung ist, die eine Steuervorrichtung (9) trägt, mit welcher der zumindest eine Elektromagnet (51, 21, 220, 440, 810) einer Offenend-Spinnvorrichtung zumindest während der Wartung dieser Spinnvorrichtung steuermäßig in Verbindung steht.

28. Vorrichtung nach Anspruch 26, dadurch gekennzeichnet, daß die Abdeckung (12) Teil der Offenend-Spinnvorrichtung ist und der zumindest eine Elektromagnet (51, 21, 220, 440, 810) einer Offenend-Spinnvorrichtung mit einer Steuervorrichtung (9) steuermäßig in Verbindung steht.

29. Vorrichtung nach Anspruch 28, dadurch gekennzeichnet, daß der Offenend-Spinnvorrichtung eine längs einer Vielzahl gleichartiger Offenend-Spinnvorrichtungen verfahrbare Wartungsvorrichtung zustellbar ist und der zumindest eine Elektromagnet (51, 21, 220, 440, 810) einer jeden Offenend-Spinnvorrichtung durch die Wartungsvorrichtung steuerbar ist.

30. Vorrichtung nach Anspruch 28 oder 29, dadurch gekennzeichnet, daß ein oder mehrere Elektromagneten (51, 21, 220, 440, 810) wahlweise durch die Wartungsvorrichtung oder durch eine von der Wartungsvorrichtung unabhängige Steuervorrichtung (9) aus steuerbar sind.

31. Vorrichtung nach einem oder mehreren der Ansprüche 1 bis 30, dadurch gekennzeichnet, daß das elastische Element (65, 617) einstellbar ist.

32. Vorrichtung nach einem oder mehreren der Ansprüche 1 bis 31, dadurch gekennzeichnet, daß das elastische Element als Druckfeder (65, 617) ausgebildet ist.

## Claims

1. Open end spinning device with a spinning rotor (1) arranged in a rotor housing (10) and a compressed air line (2) which is attached to a compressed air source (3), is arranged in a covering (12) closing the rotor housing (10) and is directed toward the internal face of the spinning rotor (1) and to which a pulsating compressed air stream can be supplied, characterised by a switching device (6) for producing the pulsating air stream, to which there is allocated a shut-off device (5) and which comprises a housing (60) with a pressure chamber (62, 620) into which there opens a control air supply line (4) attached to the compressed air source (3), a control air discharge line (40) opening into the housing (60) and a closure member (7) for the alternate connection and separation of pressure chamber (62, 620) and control air discharge line (40) and for controlling the supply of compressed air from the compressed air source (3) to the compressed air line (2), the closure member (7) being loaded in one direction of movement by the pressure acting in the pressure chamber (62, 620) and, in the opposite direction of movement, by a resilient element (65).

2. Device according to claim 1, characterised in that the closure member (7) comprises a piston disc (611) which limits the pressure chamber (62) and can be displaced in the housing (60) from one side of the control air discharge line (40) to the other side of it.

3. Device according to claim 1 or 2, characterised in that a plurality of control air discharge lines (40, 41, 42), which can be shut off, is arranged at different distances from the control air supply line (4).

4. Device according to one or more of claims 1 to 3, characterised in that the control air discharge line (40, 41, 42) opens into the compressed air line (2).

5. Device according to one or more of claims 2 to 4, characterised in that the closure member (7) comprises, in addition to the piston disc (611) limiting the pressure chamber (62), a second piston disc (613, 68) arranged at a distance from the first piston disc (611).

6. Device according to claim 5, characterised in that the resilient element (65) is arranged in a chamber (67) into which the control air supply line (4) opens, in that the pressure chamber (62) is connected to the control air discharge line (40) and can be connected in turns by the piston disc (68) remote from the pressure chamber (62) to the control air supply line (4) or to a cleaning air discharge line (80) opening into the housing between the two piston discs (611, 68).

7. Device according to claim 5, characterised in that, into the housing (60) there open a cleaning air supply line (8) and a cleaning air discharge line (80) connected to the compressed air line (2), which are separated from one another by the piston disc (613) remote from the pressure chamber (62) when the piston disc (611) limiting the pressure chamber (62) is located between the control air supply line (4) and the control air discharge line (40), and which are located between the two piston discs (611, 613) when the piston disc (611) limiting the pressure chamber (62) clears the connection between the control air supply line (4) and the control air discharge line (40).

8. Device according to claim 7, characterised in that the control air supply line (4) and the cleaning air supply line (8) can be loaded with different pressure.

9. Device according to claim 7 or 8, characterised in that the cleaning air supply line (8) can be attached via a change-over device (81) alternately to a compressed air supply line (30, 32) carrying compressed air at a high over-pressure or carrying compressed air at a lower over-pressure.

10. Device according to one or more of claims 6 to 9, characterised in that the distance between the two piston discs (611, 613; 611, 68) is variable.

11. Device according to claim 10, characterised in that the two piston discs (611, 613; 611, 68) are connected to one another via a screw connection (618).

12. Device according to claim 11, characterised in that one piston disc (611) is allocated a rotation preventing means (660) carried by the housing (60) while the other piston disc (68) is connected to a rotatable adjusting element (662) which seals in the direction of movement and extends outside the housing (60).

13. Device according to claim 10, characterised in that the two piston discs (611, 613) rest axially movably on one another with interposition of a resilient element (617) and co-operating coaxial guides (615, 616) are provided for mutual guidance.

14. Device according to one or more of claims 6 to 13, characterised in that the cleaning air discharge line (80) and the control air discharge line (40) open into two compressed air lines (2, 43) which are directed independently of one another toward the internal face of the spinning rotor (1).

15. Device according to one or more of claims 1 to 5 and 7 to 14, characterised in that the pressure chamber (620) is limited on its side facing the control air discharge line (40) by a wall (63) with an opening (630) which is surrounded by a valve seat (631) on which the closure member (7) can rest.

16. Device according to claim 15, characterised in that the closure member (7) has a chamber-like recess (72) on its side facing the opening (630).

17. Device according to claim 16, characterised in that the cross section of the opening (630) is smaller than the cross section of the chamber-like recess (72) in the closure member (7).

18. Device according to claim 16 or 17, characterised by an insert (721) which can be inserted into the chamber-like recess (72).

19. Device according to claim 18, characterised in that the insert (721) is axially adjustable inside the chamber-like recess (72).

20. Device according to one or more of claims 16 to 19, characterised in that the cross section of the opening (630) can be varied by means of an insert (632).

21. Device according to one or more of claims 1 to 20, characterised in that the compressed air line (2) can be connected to the compressed air source (3) via a shut-off device (21) while avoiding the switching device (6).

22. Device according to claim 21, with a compressed air supply line carrying compressed air at high over-pressure and a compressed air supply line carrying compressed air at lower over-pressure, characterised in that the compressed air line (2) is connected via the shut-off device (21) to the compressed air supply line (32) carrying compressed air at lower over-pressure.

23. Device according to claim 22, characterised in that the shut-off device (21) is preceded by a changeover device (22) by means of which the compressed air line (2) can be attached alternately to the compressed air supply line (30) carrying compressed air at high over-pressure or to the compressed air supply line (32) carrying compressed air at lower over-pressure.

24. Device according to one or more of claims 1 to 23, characterised in that the control air supply line (4) and/or the cleaning air supply line (8) can be attached via a changeover device (44, 81) alternately to a compressed air supply line (30) carrying compressed air at high over-pressure or a compressed air supply line (32) carrying compressed air at lower over-pressure.

25. Device according to one or more of claims 5 to 24, characterised in that the control air supply line (4) can be connected via a changeover device (5, 50) alternately to a compressed air supply line (30, 32) or to the atmosphere.

26. Device according to one or more of claims 1 to 25, characterised in that the shut-off and/or optionally provided changeover device (5, 50, 21, 22, 44, 81) is allocated an electromagnet (51, 210, 720, 440, 810) as a drive.

27. Device according to claim 26, characterised in that the covering (12) is part of a servicing device which is capable of travelling along a plurality of similar open end spinning devices and carries a control device (9) to which the electromagnet (51, 21, 220, 440, 810), of which there is at least one, of an open end spinning device is connected in terms of control at least during the servicing of this spinning device.

28. Device according to claim 26, characterised in that covering (12) is part of the open end spinning device and the electromagnet (51, 21, 220, 440, 810), of which there is at least one, of an open end spinning device is connected in terms of control to a control device (9).

29. Device according to claim 28, characterised in that the open end spinning device can be allocated a servicing device capable of travelling along a plurality of similar open end spinning devices and the electromagnet (51, 21, 220, 440, 810), of which there is at least one, of each open spinning device can be controlled by the servicing device.

30. Device according to claim 28 or 29, characterised in that one or more electromagnets (51, 21, 220, 440, 810) can be controlled selectively by the servicing device or by a control device (9) which is independent of the servicing device.

31. Device according to one or more of claims 1 to 30, characterised in that the resilient element (65, 617) is adjustable.

32. Device according to one or more of claims 1 to 31, characterised in that the resilient element is constructed as a compression spring (65, 617).

## Revendications

1. Dispositif de filature à fibres libérées, comportant un rotor (1) de filature disposé dans un corps (10) de rotor et un conduit (1) d'air comprimé raccordé à une source (3) d'air comprimé, qui est lui même disposé dans un couvercle (12) fermant le corps (10) du rotor et qui est dirigé vers la surface intérieure du rotor (1) de filature et dans lequel peut être amené un courant d'air sous pression soumis à des pulsations, dispositif caractérisé en ce qu'il comporte un dispositif (6) de commutation destiné à la création du courant d'air comprimé soumis à des pulsations, dispositif de commutation auquel est associé un dispositif (5) de barrage et qui présente un corps (60) comportant une chambre (62, 620) de pression dans laquelle débouche un conduit (4) d'alimentation en air de commande, raccordé à une source (3) d'air comprimé, un conduit (40) d'évacuation de l'air de commande, débouchant dans le corps (60), ainsi qu'un organe (7) de fermeture destiné à faire communiquer et à séparer de façon alternative la chambre (62, 620) de pression et le conduit (40) d'évacuation de l'air de commande et à commander l'alimentation en air comprimé du conduit (2) d'air comprimé à partir de la source (3) d'air comprimé, l'organe (7) de fermeture étant soumis, dans un sens de déplacement, à la pression agissant dans la chambre (62, 620) de pression et dans le sens de déplacement opposé à l'action d'un élément élastique (65).

2. Dispositif selon la revendication 1, caractérisé en ce que l'organe (7) de fermeture présente un disque (611) de piston délimitant la chambre (62) de pression, lequel peut être déplacé dans le corps (60) à partir d'un côté du conduit (40) d'évacuation de l'air comprimé de commande jusqu'à l'autre côté de ce conduit.

3. Dispositif selon la revendication 1 ou 2, caractérisé en ce que plusieurs conduits (40, 41, 42) d'évacuation de l'air de commande, susceptibles d'être fermés, sont disposés à des distances différentes par rapport au conduit (4) d'alimentation en air de commande.

4. Dispositif selon une ou plusieurs des revendications 1 à 3, caractérisé en ce que le conduit (40, 41, 42) d'évacuation de l'air de commande, débouche dans le conduit (2) d'air comprimé.

5. Dispositif selon une ou plusieurs des revendications 2 à 4, caractérisé en ce que l'organe (7) de fermeture présente, en plus du disque (611) de piston délimitant la chambre (62) de pression, un deuxième (613, 68) disque de piston, qui est disposé à une certaine distance du premier disque (611) de piston.

6. Dispositif selon la revendication 5, caractérisé en ce que l'élément élastique (65) est disposé dans une chambre (67) dans laquelle débouche le conduit (4) d'alimentation en air de commande ; en ce que la chambre (62) de pression communique avec le conduit (40) d'évacuation de l'air de commande et peut être mise en communication de façon alternative, grâce au disque (68) de piston, disposé à l'opposé de la chambre (62) de pression, avec le conduit (4) d'alimentation en air de commande, ou bien avec un conduit (80) d'évacuation d'air de nettoyage débouchant dans le corps entre les deux disques (611, 68) de piston.

7. Dispositif selon la revendication 5, caractérisé en ce que débouchent dans le corps (60) un conduit (8) d'alimentation en air de nettoyage et un conduit (80) d'évacuation d'air de nettoyage, qui est en communication avec le conduit (2) d'air comprimé, lesquels conduits sont séparés l'un de l'autre par le disque (613) de piston situé à l'opposé de la chambre (62) de pression, lorsque le disque (611) de piston délimitant la chambre (62) de pression se trouve entre le conduit (4) d'alimentation en air de commande et le conduit (40) d'évacuation de l'air de commande, et lesquels sont situés entre les deux disques (611, 613) de piston lorsque le disque (611) de piston, délimitant la chambre (62) de pression établit la communication entre le conduit (4) d'alimentation en air de commande et le conduit (40) d'évacuation de l'air de commande.

8. Dispositif selon la revendication 7, caractérisé en ce que le conduit (4) d'alimentation en air de commande et le conduit (8) d'alimentation en air de nettoyage peuvent être soumis à des pressions différentes.

9. Dispositif selon la revendication 7 ou 8, caractérisé en ce que le conduit (8) d'alimentation en air de nettoyage peut être raccordé par l'intermédiaire d'un dispositif (81) de commutation, alternativement à un conduit (30) d'alimentation en air comprimé faisant passer de l'air sous pression soumis à une surpression élevée, ou à un conduit (32) d'alimentation en air comprimé faisant passer de l'air sous pression soumis à une surpression plus faible.

10. Dispositif selon une ou plusieurs des revendications 6 à 9, caractérisé en ce que la distance séparant les deux disques (611, 613 ; 611, 68) de piston est variable.

11. Dispositif selon la revendication 10, caractérisé en ce que les deux disques (611, 613 ; 611, 68) de piston sont reliés entre eux par un assemblage (618) à vis.

12. Dispositif selon la revendication 11, caractérisé en ce qu'un élément (660) de sécurité à l'encontre de la rotation, porté par le corps (60), est associé à l'un (611) des disques de piston, tandis que l'autre disque (68) de piston est relié à un élément (662) rotatif de réglage, qui s'étend, de façon étanche dans le sens de déplacement, jusqu'à l'extérieur du corps (60).

13. Dispositif selon la revendication 10, caractérisé en ce que les deux disques (611, 613) de piston s'appuient l'un sur l'autre en pouvant se déplacer axialement, avec interposition d'un élément élastique (617) et en ce que sont prévus des guidages coaxiaux (615, 616) coopérant en vue d'un guidage mutuel.

14. Dispositif selon une ou plusieurs des revendications 6 à 13, caractérisé en ce que le conduit (80) d'évacuation de l'air de nettoyage et le conduit (40) d'évacuation de l'air de commande débouchent dans deux conduits (2, 43) d'air comprimé dirigés indépendamment l'un de l'autre vers la surface intérieure du rotor (1) de filature.

15. Dispositif selon une ou plusieurs des revendications 1 à 5 et 7 à 14, caractérisé en ce que la chambre (620) de pression est délimitée, sur son côté dirigé vers le conduit (40) d'évacuation d'air de commande, par une paroi (63) comportant une ouverture (630) qui est entourée par un siège (631) de valve, sur lequel peut être amené en appui l'organe (7) de fermeture.

16. Dispositif selon la revendication 15, caractérisé en ce que l'organe (7) de fermeture présente un évidement (72), en forme de chambre, sur son côté dirigé vers l'ouverture (630).

17. Dispositif selon la revendication 16, caractérisé en ce que la section transversale de l'ouverture (630) est plus faible que la section transversale de l'évidement (72), en forme de chambre, de l'organe (7) de fermeture.

18. Dispositif selon la revendication 16 ou 17, caractérisé en ce qu'il comporte une pièce rapportée (721) susceptible d'être mise en place dans l'évidement (72) en forme de chambre.

19. Dispositif selon la revendication 18, caractérisé en ce que la pièce rapportée (721) peut être déplacée axialement à l'intérieur de l'évidement (72) en forme de chambre.

20. Dispositif selon une ou plusieurs des revendications 16 à 19, caractérisé en ce que l'on peut faire varier la section transversale de l'ouverture (630) à l'aide d'une pièce rapportée (632).

21. Dispositif selon une ou plusieurs des revendications 1 à 20, caractérisé en ce que le conduit (2) d'air comprimé peut être mis en communication, par l'intermédiaire d'un dispositif (21) de barrage, et en contournant le dispositif (6) de commutation, avec la source (3) d'air comprimé.

22. Dispositif selon la revendication 21, comportant un conduit d'alimentation en air comprimé faisant passer l'air comprimé soumis à une surpression élevée et un conduit d'alimentation en air comprimé faisant passer de l'air comprimé soumis à une surpression plus faible, dispositif caractérisé en ce que le conduit (2) d'air comprimé est relié, par l'intermédiaire du dispositif (21) de barrage, au conduit (32) d'alimentation en air comprimé faisant passer de l'air comprimé soumis à une surpression plus faible.

23. Dispositif selon la revendication 22, caractérisé en ce qu'en amont du dispositif (21) de barrage est monté un dispositif (22) de commutation, grâce auquel le conduit (2) d'air comprimé peut être raccordé alternativement au conduit (30) d'alimentation en air comprimé faisant passer de l'air comprimé soumis à une surpression élevée, ou bien au conduit (32) d'alimentation en air comprimé faisant passer de l'air comprimé soumis à une surpression plus faible.

24. Dispositif selon une ou plusieurs des revendications 1 à 23, caractérisé en ce que le conduit (4) d'alimentation en air de commande et/ou le conduit (8) d'alimentation en air de nettoyage peu(ven)t être raccordé(s),par l'intermédiaire d'un dispositif (44, 81) de commutation alternativement à un conduit (30) d'alimentation en air comprimé soumis à une surpression élevée ou bien à un conduit (32) d'alimentation en air comprimé soumis à une surpression plus faible.

25. Dispositif selon une ou plusieurs des revendications 5 à 24, caractérisé en ce que le conduit (4) d'alimentation en air de commande peut être mis en communication par l'intermédiaire d'un dispositif (5, 50) de commutation alternativement avec un conduit (30, 32) d'alimentation en air comprimé ou bien avec l'atmosphère.

26. Dispositif selon une ou plusieurs des revendications 1 à 25, caractérisé en ce qu'un électro-aimant (51, 210, 720, 440, 810) est associé en tant qu'élément d'entraînement au dispositif (5, 50, 21, 22, 44, 81) de barrage et/ou au dispositif de commutation éventuellement prévu.

27. Dispositif selon la revendication 26, caractérisé en ce que le couvercle (12) fait partie d'un dispositif de service susceptible d'être déplacé le long de plusieurs dispositifs de filature à fibres libérées du même genre, qui porte un dispositif (9) de commande avec lequel est relié, en ce qui concerne la commande, au moins un électro-aimant (51, 21, 220, 440, 810) appartenant à un dispositif de filature à fibres libérées au moins pendant les opérations de service effectuées sur ce dispositif de filature.

28. Dispositif selon la revendication 26, caractérisé en ce que le couvercle (12) fait partie du dispositif de filature à fibres libérées et en ce qu'au moins un électro-aimant (51, 21, 220, 440, 810) appartenant à un dispositif de filature à fibres libérées est relié, en ce qui concerne la commande, à un dispositif (9) de commande.

29. Dispositif selon la revendication 28, caractérisé en ce que le dispositif de filature à fibres libérées peut être doté d'un dispositif de service susceptible d'être déplacé le long de plusieurs dispositifs de filature à fibres libérées du même genre et qu'au moins un électro-aimant (51, 21, 220, 440, 810), appartenant à chacun des dispositifs de filature à fibres libérées peut être commandé par le dispositif de service.

30. Dispositif selon la revendication 28 ou 29, caractérisé en ce qu'un ou plusieurs électro-aimants (51, 21, 220, 440, 810) peut ou peuvent être commandés au choix, soit par le dispositif de service, soit par un dispositif (9) de commande indépendant du dispositif de service.

31. Dispositif selon une ou plusieurs des revendications 1 à 30, caractérisé en ce que l'élément élastique (65, 617) est réglable.

32. Dispositif selon une ou plusieurs des revendications 1 à 31, caractérisé en ce que l'élément élastique a une conformation de ressort (65, 617) de compression.
